# EUROPÄISCHE PATENTSCHRIFT

(11) **EP 3 880 052 B1**
(45) Veröffentlichungstag und Bekanntmachung des Hinweises auf die Patenterteilung: **11.09.2024**
(21) Anmeldenummer: 19806124.4
(22) Anmeldetag: 12.11.2019
(51) Int. Cl.: A47K 5/12

(54) **VORRICHTUNG ZUR ABGABE EINES FLÜSSIGPRODUKTS**
DEVICE FOR DISPENSING A LIQUID PRODUCT
DISPOSITIF DE DISTRIBUTION D'UN PRODUIT FLUIDE

(30) Priorität: 12.11.2018 DE 202018106397 U
(43) Veröffentlichungstag der Anmeldung: 22.09.2021
(73) Patentinhaber: ICON GUEST CONCEPTS & SUPPLY GMBH, 10178 Berlin (DE)
(72) Erfinder: KILIC, Korhan, 10178 Berlin (DE)
(74) Vertreter: Hertin und Partner Rechts- und Patentanwälte PartG mbB
(86) Internationale Anmeldenummer: PCT/EP2019/080985
(87) Internationale Veröffentlichungsnummer: WO 2020/099379

(56) Entgegenhaltungen:
- US-A1- 2008 237 248
- US-A1- 2013 092 708
- US-A1- 2016 332 779

## Beschreibung

Die Erfindung betrifft eine Vorrichtung zur Abgabe eines Flüssigprodukts, wobei die Vorrichtung einen Aufnahmekörper, eine Verschluss- und Befestigungsvorrichtung und eine Adaptervorrichtung umfasst. In einem weiteren Aspekt betrifft die Erfindung ein Kit aus einer Vorrichtung zur Abgabe eines Flüssigprodukts und einem Hilfsmittel.

### Stand der Technik:

Im Stand der Technik sind Seifenspender-Vorrichtung bekannt, mit denen Seife oder andere flüssige oder schaumförmige Körperpflegeprodukte oder Reinigungsmittel an einen Nutzer abgegeben werden können. Die US 2013/092708 A1 und die US 2008/237248 A1 offenbaren Seifenspender-Vorrichtungen.

### Diese Körperpflegeprodukte oder

Reinigungsmittel werden vorzugsweise als Flüssigprodukte bezeichnet und später konkretisiert. Insbesondere sind im gewerblichen Bereich, beispielsweise in Hotels, Vorrichtungen bekannt, die einen Behälter für das Flüssigprodukt umfassen, der zusammengedrückt werden kann. Der Behälter ist aus einem Material gefertigt, das eine gewisse Elastizität aufweist, so dass das Zusammendrücken dazu führt, dass das Flüssigprodukt aus dem Behälter herausgequetscht wird. Wenn im unteren Bereich eines solchen Seifenspender eine Öffnung vorgesehen ist, kann das Flüssigprodukt durch diese Öffnung den Behälter verlassen und in die Hand eines Nutzers abgegeben werden.

Nachteilig an diesen Seifenspendern, die mit einem *squeeze-* oder Press-Mechanismus arbeiten, ist, dass der Behälter beim Zusammendrücken oder Zusammenquetschen von verschiedenen Nutzern insbesondere großflächig berührt wird. Dabei können Verunreinigungen an der Außenseite des Behälters haften bleiben. Wenn diese Verunreinigungen Krankheitserreger beinhalten, können diese von einem früheren Nutzer auf einen späteren Nutzer übertragen werden. Ein weiterer Nachteil besteht darin, dass zum Zusammendrücken der Behälter häufig eine relativ große Kraft erforderlich ist. Diese Kraft kann unter Umständen von kleinen Kindern oder älteren Menschen nicht aufgebracht werden, so dass es bei diesen Personengruppen zu Schwierigkeiten bei der Verwendung eines auf einem squeeze-Mechanismus basierenden Seifenspender kommen kann. Insbesondere werden beim Zusammendrücken der Flasche praktisch alle Finger einer Hand benötigt, was nachteilig sein kann, weil es die Handhabung der Flasche beziehungsweise des Seifenspenders erschwert. Ferner kann es vorkommen, dass das Material, aus dem der squeeze-Behälter gefertigt ist, durch das häufige Zusammendrücken und die Belastungen, denen der Behälter durch Termperaturen und Feuchtigkeit ausgesetzt ist, spröde wird und an bestimmten Stellen zerbricht oder Beschädigungen aufweist.

Aus dem Stand der Technik sind ferner Seifenspender bekannt, bei denen die Abgabe des Flüssigprodukts ebenfalls nach unten erfolgt und die im vorderen Bereich des Seifenspenders einen Druckmechanismus aufweisen. Die Abgabe des Flüssigprodukts kann auch über einen im unteren Bereich des Seifenspenders angebrachten Hebel oder Bügel bewirkt werden. Diese Seifenspender weisen häufig Kunststoffkästen auf, die den Seifenspender bilden, oder ähneln Automaten. Sie sind häufig an Wänden neben Waschtischen angebracht. Nachteilig ist an diesen Seifenspendern, dass das abgegebene Flüssigprodukt häufig auf den Boden fällt und so zu Verunreinigungen auf dem Boden des Bads oder der Toilette führt. Dies ist nicht nur unästhetisch, sondern kann auch ein Sicherheitsrisiko darstellen, wenn eine Person auf dem Seifenfilm ausrutscht. Wenn der Seifenspender oberhalb eines Waschtischs angebracht ist, kann dieser durch heruntertropfendes Flüssigprodukt verunreinigt werden, was den Reinigungsaufwand durch Reinigungskräfte unerwünschterweise erhöht.

Es sind im Stand der Technik auch solche Seifenspender bekannt, bei denen die Abgabe der Seife nach oben erfolgt. Solche Seifenspender sind häufig mit einem Draht-, Kunststoff- oder Metallgestell an der Wand oder dem Waschtisch befestigt, um den Seifenspender und seinen Inhalt vor Diebstahl zu bewahren. Allerdings führt das Vorhandensein der Draht-, Kunststoff- oder Metallgestelle zu dem unerwünschten Effekt, dass sich ein Nutzer als potentieller Dieb fühlen kann, weil die Vorsehung des Sicherungsgestells quasi impliziert, dass mit einem Abhandenkommen des Seifenspenders von Seiten des Hotels gerechnet wird. Außerdem sind die Draht- oder Metallgestelle häufig optisch wenig ansprechend ausgebildet. Ein besonders schwerwiegender Nachteil der Gestelle besteht darin, dass sich im Bereich, in dem das Gestell mit dem Seifenspender verbunden vorliegt, Seifenreste, Bakterien und/oder sogar Schimmelkulturen bilden oder ansammeln können, so dass eine konkrete Gesundheitsgefahr von diesen Verunreinigungen ausgehen kann. Darüber hinaus hat sich gezeigt, dass die Draht-, Kunststoff- oder Metallgestelle häufig einen großen Platz einnehmen, so dass raumsparende Anbringungslösungen praktisch nicht möglich sind.

Im Lichte des bekannten Standes der Technik liegt der vorliegenden Erfindung die Aufgabe zugrunde, eine Vorrichtung zur Abgabe eines Flüssigprodukts bereitzustellen, die nicht die Mängel und Nachteile der herkömmlichen Seifenspender aufweist. Darüber hinaus soll die bereitzustellende Vorrichtung besonders sicher gegen Manipulationen geschützt sein, so dass unbefugte Dritte keine Fremdstoffe in das Flüssigprodukt einbringen können. Der bereitzustellende Seifenspender soll optisch ansprechend ausgebildet und leicht und intuitiv zu bedienen sein. Er soll eine hygienische Abgabe des Flüssigprodukts und eine raumsparende Anbringung ermöglichen. Ferner sollen die Reinigung und Wartung des bereitzustellenden Seifenspenders für das dafür vorgesehen Personal einfach und schnell möglich sein. Dies gilt insbesondere auch für den Austausch der Seifenbehälter, wenn das Flüssigprodukt im Seifenbehälter nur Neige geht. Dazu wäre es wünschenswert, wenn der Füllstand innerhalb des Seifenspenders für das Personal leicht festzustellen wäre.

### Beschreibung der Erfindung:

Gelöst wird die Aufgabe durch die Merkmale der unabhängigen Ansprüche. Vorteilhafte Ausgestaltungen der Erfindung sind in den abhängigen Ansprüchen beschrieben. Erfindungsgemäß ist eine Vorrichtung zur Abgabe eines Flüssigprodukts vorgesehen, wobei die Vorrichtung einen Aufnahmekörper, eine Verschluss- und Befestigungsvorrichtung und eine Adaptervorrichtung umfasst. Die Vorrichtung ist dadurch gekennzeichnet, dass der Aufnahmekörper mehrteilig ausgebildet ist und mindestens einen inneren Behälter zur Aufnahme des Flüssigprodukts und einen zweiteilig ausgebildeten äußeren Behälter umfasst, wobei der äußere Behälter ein Oberteil und ein Unterteil umfasst und dazu eingerichtet ist, den inneren Behälter aufzunehmen, wobei der Aufnahmekörper mit der Verschluss- und Befestigungsvorrichtung an der Adaptervorrichtung befestigbar ist.

Es ist im Sinne der Erfindung ganz besonders bevorzugt, dass die Vorrichtung der äußere Behälter mindestens zweiteilig ausgebildet ist, wobei es auch bevorzugt sein kann, dass der äußere Behälter drei, vier, fünf oder sechs Bestandteile umfasst, ohne darauf beschränkt zu sein. Beispielsweise kann auch ein seitlicher Verschluss am äußeren Behälter vorgesehen sein,

Es ist im Sinne der Erfindung bevorzugt, die Vorrichtung als Seifenspender zu bezeichnen. Bei dem Flüssigprodukt handelt es sich vorzugsweise um Flüssigseife; die Vorrichtung ist aber ebenso zur Abgabe von Shampoo, Haarwaschprodukten, Duschgel, Conditioner für Haare, Hand-Sanitizer, Sonnencreme, Massage- oder Therapieöle, medizinische Präparate, Parfüme, Raumspray, Wasser beziehungsweise Wasserspray, Bodylotion, Desinfektionsmittel, Pflege- und/oder Reinigungsprodukten in flüssiger Form geeignet, ohne darauf beschränkt zu sein. Die genannten Produkte werden vorzugsweise auch als Flüssigprodukt bezeichnet. Die Verwendung des Begriffs "Seifenspender" stellt somit vorzugsweise eine verkürzte Bezeichnung für einen vorgeschlagenen Flüssigproduktspender dar. Der vorgeschlagene Seifenspender kann darüber hinaus auch im Lebensmittelbereich abgegeben werden, beispielsweise für Ketchup, Majonaise oder Senf, Syrup, Saucen, Öle. Insbesondere kann es im Sinne der Erfindung bevorzugt sein, den vorgeschlagenen Seifenspender in Restaurants, öffentlichen Toiletten, Hotels, bei Airlines, in Flugzeugen, auf Kreuzfahrtschiffen, Krankenhäusern, Bürogebäuden, Fitness-Studios, Schulen und/oder Kindertagesstätten einzusetzen, ohne darauf beschränkt zu sein. Der vorgeschlagene Seifenspender verbindet vorteilhafterweise einen intuitiv und leicht zu bedienenden Pumpmechanismus mit einem attraktiven und hochwertigen Äußeren, wobei der mehrteilig ausgebildete Aufnahmekörper mit dem inneren Behälter und dem zweiteiligen äußeren Behälter für Wirtschaftlichkeit sorgt. Dieses letzte Merkmal wird im Sinne der Erfindung bevorzugt auch als "innere Nachfüllkartusche" bezeichnet. Insbesondere im Bereich der gewerblichen Gästebetreuung stellt die Erfindung durch ihre "unsichtbare" Dieb- und Manipulationssicherung eine interessante Alternative dar zu bekannten Spendersystemen oder anderen Bereitstellungsvarianten, wie beispielsweise Portionsverpackungen für Körperpflegeprodukte, wie sie in einigen Hotels verwendet werden. Die Formulierung, dass der äußere Behälter zweiteilig ausgebildet ist, soll im Sinne der Erfindung insbesondere so verstanden werden, dass der äußere Behälter mindestens zwei Bestandteile umfasst. Es kann im Sinne der Erfindung auch bevorzugt sein, dass der äußere Behälter mehr als zwei, d.h. beispielsweise drei, vier, fünf oder mehr Bestandteile umfasst.

Der äußere Behälter umfasst dann ein Oberteil, das beispielsweise wie der obere Bereich einer Flasche ausgebildet sein kann, und ein Unterteil, das beispielsweise wie ein Flaschenboden ausgebildet sein kann. Im Sinne der Erfindung ist von dem Begriff "mehrteilig ausgebildeter äußerer Behälter" umfasst.

Es kann im Sinne der Erfindung auch bevorzugt sein, dass das Unterteil des äußeren Behälters von einem unteren Bereich des Adapters gebildet wird. In dieser bevorzugten Ausführungsform der Erfindung umfasst der äußere Behälter ein Oberteil und ein Unterteil, wobei das Unterteil von einem Bestandteil der Adaptervorrichtung gebildet wird. Beispielsweise kann der Sockel oder die Plattform als Unterteil des äußeren Behälters dienen.

Die vorgeschlagene Struktur des Seifenspenders hat sich als besonders vorteilhaft herausgestellt, weil auf die Verwendung eines äußeren Rahmengestells, das den Seifenspender hält, verzichtet werden kann. Ein solches Rahmengestell wird bei konventionellen Seifenspendern, die im kommerziellen Bereich, beispielweise in Hotels oder Kreuzfahrschiffen eingesetzt werden, dazu verwendet, den Seifenspender an der Wand zu befestigen. Solche Rahmengestelle sehen aber zum einen unschön aus, zum anderen rufen sie beim Nutzer den unerwünschten Eindruck hervor, als potentieller Dieb betrachtet zu werden. Die vorgeschlagene Konstruktion ermöglicht es vorteilhafterweise, dass der Seifenspender ohne den optischen Eindruck beeinträchtigende Befestigungsmittel an einer Wand oder einem Untergrund befestigt werden kann, so dass der Nutzer der Vorrichtung nicht den Eindruck vermittelt bekommt, im Verdacht zu stehen, den Seifenspender oder seinen Inhalt entwenden zu wollen. Ferner wird eine Bildung oder Ansammlung von Schimmel oder anderen Verunreinigungen durch den Verzicht auf ein Rahmengestell vermieden. Darüber hinaus beeinträchtigt der vorgeschlagene Seifenspender, der ohne ein solches Rahmengestell auskommt, den optischen Gesamteindruck eines Badezimmers nicht negativ. Ein besonderer Vorteil des vorgeschlagenen Seifenspenders besteht darin, für den Nutzer konstruktiv besonders einfach und elegant zu wirken, während der vorgeschlagene Aufbau mit Aufnahmekörper, Verschluss- und Befestigungsvorrichtung und Adaptervorrichtung dazu führt, dass der vorgeschlagene Seifenspender eine Vielzahl von Nachteilen, die im Stand der Technik beschrieben werden, nicht aufweist und stattdessen weiterführende Verbesserungen vorschlägt. Insbesondere wird durch die Vorsehung eines mehrteilig ausgebildeten Aufnahmekörpers, der insbesondere einen inneren und einen äußeren Behälter umfasst, die Manipulationssicherheit des vorgeschlagenen Seifenspenders erhöht. Denn ein unbefugter Dritter erlangt nicht ohne Weiteres Zugang zum inneren Behälter des Aufnahmekörpers, in dem sich das Flüssigprodukt befindet. Insofern erfüllt die vorliegende Erfindung besonders hohe Sicherheitsvoraussetzungen gegenüber Manipulationen und unerwünschten Verunreinigungen des Flüssigprodukts, ohne umfangreiche und optisch beeinträchtigende Sicherheitsvorkehrungen aufzuweisen.

Der Aufnahmekörper ist mehrteilig in dem Sinne ausgebildet, dass der Aufnahmekörper mindestens einen inneren Behälter und einen zweiteilig ausgebildeten äußeren Behälter umfasst. Vorzugsweise bildet der Aufnahmekörper den unteren Bereich der Seifenspender-Vorrichtung, der im Sinne der Erfindung vorzugsweise auch als die "Flasche" des Seifenspenders bezeichnet wird. Die Vorsehung eines inneren und eines äußeren Behälters, die zusammen einen Aufnahmekörper bilden, wird im Sinne der Erfindung bevorzugt als "*bottle-in-bottle*"-System bezeichnet. Solche "*bottle-in-bottle*"-Systeme sind im Bereich der gewerblichen Flüssigproduktspender bisher nicht bekannt. Es ist in Sinne der Erfindung ganz besonders bevorzugt, dass der innere Behälter dazu eingerichtet ist, das Flüssigprodukt aufzunehmen. Vorzugsweise ist der innere Behälter dazu eingerichtet, ein Volumen von mindestens 100 ml Flüssigprodukt aufzunehmen, besonders bevorzugt von mindestens 300 ml. Es können beispielsweise Flaschengrößen mit einem Fassungsvermögen von 100 ml, 150 ml, 200 ml, 250 ml, 300 ml, 400 ml, 500 ml, 1000 ml, 2000 ml oder alle grö-βeren, kleineren und Zwischenwerte bevorzugt sein. Wenn die Vorrichtung beispielsweise für Parfume oder Produkte aus dem Bereich der Aromatherapie verwendet wird, kann es auch bevorzugt sein, dass der innere Behälter dazu eingerichtet, ein Volumen von beispielsweise 10 ml oder Volumina zwischen 10 und 100 ml aufzunehmen. Dadurch muss der innere Behälter nicht so oft ausgetauscht oder aufgefüllt werden. Es ist im Sinne der Erfindung insbesondere bevorzugt, dass der innere Behälter, wenn er leer ist oder sich der Füllstand des Flüssigprodukts der Bodenfläche des inneren Behälters nähert, ausgetauscht wird. Bei einem Austausch wird vorzugsweise der leere oder im Wesentlichen leere Behälter aus dem Seifenspender entnommen und durch einen anderen, vorzugsweise vollen Behälter ersetzt. Der innere Behälter kann beispielsweise PET, PP, PE, PVC, Aluminiumverbundstoffe umfassen. Es kann aber im Sinne der Erfindung auch bevorzugt sein, dass der innere Behälter stattdessen oder darüber hinaus biologisch abbaubare Materialen, wie zum Beispiel Pappe, Holzfasern oder andere Kunststoff-Ersatzstoffe, umfasst oder aus diesen gebildet wird. Es ist im Sinne der Erfindung insbesondere bevorzugt, dass der innere Behälter von einer stabilen Flasche gebildet wird. Es kann aber auch bevorzugt sein, dass der innere Behälter von einem beutelartigen Gebilde gebildet wird. Dies ist insbesondere dann von Vorteil, wenn der innere Behälter als Wegwerfprodukt konzipiert ist, weil durch eine beutelartige Ausbildung das damit verbundene Müllvolumen erheblich reduziert werden kann. Es ist im Sinne der Erfindung bevorzugt, dass der innere Behälter aufgrund seiner bevorzugten Vorsehung als Wegwerfartikel besonders günstig hergestellt werden kann, während der äußere Behälter, beziehungsweise dessen Ober- und Unterteil, besonders hochwertig und optisch ansprechend ausgebildet sein können.

Durch die Vorsehung eines inneren Behälters innerhalb des vorgeschlagenen Seifenspenders können mehrere Bedürfnisse aus dem Bereich des Hotel- oder Reisegewerbes besonders gut erfüllt bzw. umgesetzt werden. Zum einen ist die Bereitstellung des Flüssigprodukts besonders hygienisch, weil - anders als bei konventionellen Seifenspendern, die regelmäßig nachgefüllt werden - keine Verunreinigungen in das Flüssigprodukt gelangen können. Da der innere Behälter nur von befugtem Personal, beispielsweise Mitarbeitern des Housekeepings in einem Hotel, einem Flugzeug oder auf einem Kreuzfahrschiff, ausgetauscht werden kann, wird ferner vermieden, dass frühere Benutzer den Seifenspender bzw. seinen Inhalt, das Flüssigprodukt, bewusst und willentlich verunreinigen oder manipulieren. Dies erhöht auf der einen Seite das subjektive Sicherheits- und Reinheitsgefühl der späteren Nutzer und vermeidet auf der anderen Seite, dass es tatsächlich zu solchen Vorkommnissen kommt. Der vorgeschlagene Seifenspender kann insbesondere dazu beitragen, dass juristische Schadensersatz- oder andere Klagen gegen den Hotelbetreiber oder die Fluggesellschaft, die den vorgeschlagenen Seifenspender verwenden, vermieden werden, da das Risiko von Körperverletzungen und/oder übertragenen Erkrankungen durch Verunreinigungen und/oder Schimmel besonders wirksam reduziert wird.

Für den Anbieter von Flüssigprodukten beziehungsweise Seifenspendern der vorgeschlagenen Art ist die Erfindung mit dem Vorteil verbunden, dass der Kunde, beispielsweise eine Hotelkette, eine Fluggesellschaft oder ein Kreuzfahrtenbetreiber, an den einen bestimmten Hersteller oder Anbieter gebunden wird, da der Abnehmer die Austauschbehälter, die mit dem Flüssigprodukt gefüllt sind, über den Anbieter beziehen muss. Dies wird insbesondere dadurch erreicht, dass die Verschluss- und Befestigungsvorrichtung des Seifenspenders Mittel umfasst, mit denen ein unerwünschtes Öffnen und/oder Austauschen des inneren Behälters durch Unbefugte vermieden wird. Befugte Menschen sind insbesondere solche Menschen, die - wie oben beschrieben - im Housekeeping arbeiten oder mit der Pflege der Seifenspenderanlage betraut sind. Sie verfügen vorzugsweise über ein Hilfsmittel, mit dessen Hilfe die Verschluss- und Befestigungsvorrichtung aus einem befestigten Zustand gelöst werden kann, so dass zunächst das Oberteil des äußeren Behälters von dessen Unterteil gelöst und dann der innere Behälter aus dem Unterteil des äußeren Behälters entnommen werden kann. Dadurch wird vorzugsweise ein Austausch des inneren Behälters, der beispielsweise leer ist, durch einen neuen inneren Behälter, der beispielsweise mit dem Flüssigprodukt gefüllt ist, ermöglicht. Ein Hilfsmittel kann im Sinne der Erfindung beispielsweise auch ein Hebel beziehungsweise eine Hebelwirkung sein. Das Hilfsmittel kann beispielsweise ein zusätzliches Mittel, wie zum Beispiel ein Schlüssel, sein, mit dem die Verschluss- und Befestigungsvorrichtung von extern gelöst werden kann. Es kann aber im Sinne der Erfindung auch bevorzugt sein, dass das Hilfsmittel in der Vorrichtung integriert vorliegt, beispielsweise wenn es sich um einen Hebel zum Lösen der Verschluss- und Befestigungsvorrichtung handelt.

Darüber hinaus kann die Verschluss- und Befestigungsvorrichtung Mittel umfassen, mit denen ein unerwünschtes Öffnen und/oder Austauschen des inneren Behälters durch Unbefugte vermieden wird. Bei den bevorzugten Mitteln kann es sich beispielsweise um sogenannte *Friction* fit-Mittel handeln. Diese können beispielweise von einem Reibungs- oder Zahnkranz oder Reibungsflächen gebildet werden, die im vorzugsweise halsförmig ausgebildeten Übergangsbereich zwischen Behälter und Schraubverschluss angeordnet vorliegen und die durch ihre Ausgestaltung ein unerwünschtes Öffnen und/oder Nachfüllen des inneren Behälters durch Unbefugte verhindern. Die *Friction fit*-Mittel können wie oben beschrieben mechanisch wirken, wenn sie beispielsweise von einem Zahnkranz oder einer Reibungsfläche gebildet werden. Das Auftreten von Reibung kann aber beispielsweise auch durch Verkleben der Bestandteile des vorgeschlagenen Seifenspenders erreicht werden. Eine weitere Möglichkeit zur Verbindung des Schraubverschlusses besteht in einer Press-Fit-Verbindung, bei der der Schraubverschluss vorzugsweise von oben auf den Flaschenhals gepresst wird und kann anschließend nicht mehr entfernt werden kann. Dadurch ist der Verschluss manipulationssicher ("*tamper proof*").

Der vorgeschlagene Seifenspender umfasst ferner einen mindestens zweiteilig ausgebildeten äußeren Behälter. Die Zweiteiligkeit des äußeren Behälters äußert sich darin, dass der äußere Behälter ein Oberteil und ein Unterteil umfasst, die vorzugsweise ineinandergesteckt werden können. Dazu kann beispielsweise das Oberteil des äußeren Behälters in einem unteren Bereich einen ringförmig ausgebildeten Bereich umfassen, der einen etwas geringeren Außendurchmesser aufweist als das restliche Oberteil. Insbesondere ist der Außendurchmesser dieses ringförmigen Bereichs etwas geringer als der Innendurchmesser eines oberen Bereichs des Unterteils des äußeren Behälters, so dass sich eine stabile, aber dennoch leicht zu lösende Verbindung zwischen dem Oberteil und dem Unterteil des äußeren Behälters ergibt. Das Aufeinanderabgestimmtsein der Außen- und Innendurchmesser des Oberteils und des Unterteils des äußeren Behälters wird vorzugsweise im Sinne der Erfindung auch als korrespondiere Ausbildung der genannten Durchmesser zueinander bezeichnet.

Der äußere Behälter ist ferner dazu eingerichtet, den inneren Behälter aufzunehmen. Mit anderen Worten kann der innere Behälter beispielsweise in das Unterteil des äußeren Behälters eingesetzt werden und die Kombination aus innerem Behälter und Unterteil kann dann mit dem Oberteil verschlossen werden, ähnlich wie bei einer russischen Matroschka-Puppe. Es ist im Sinne der Erfindung bevorzugt, dass der innere Behälter von dem äußeren Behälter eingeschlossen bzw. umhüllt wird. Der vorgeschlagene Seifenspender umfasst eine Verschluss- und Befestigungsvorrichtung, mit der die Behälter an einer Adaptervorrichtung befestigt werden können. Insbesondere der obere Teil der Verschluss- und Befestigungsvorrichtung kann dazu verwendet werden, den inneren Behälter, in dem das Flüssigprodukt vorliegt, zu verschließen. Der innere Behälter ist dazu in seinem oberen Bereich beispielsweise ähnlich wie eine Flasche, beispielsweise eine Mineralwasserflasche, ausgebildet. Der obere Bereich des inneren Behälters umfasst eine Öffnung, durch die das Flüssigprodukt in den Behälter eingefüllt werden kann. An einer Außenseite dieses Einfüllbereiches ist bevorzugt ein Außengewinde oder eine Friction-Fit- oder eine Press-Fit-Verbindung vorgesehen. Auf Höhe dieses Außengewindes kann ein Übergangsbereich der Verschluss- und Befestigungsvorrichtung angeordnet sein, insbesondere ein hohlzylinderartig ausgebildeter Bereich dieses Übergangsbereichs. Dieser kann ferner von einem Deckel umgeben sein. In der Öffnung des inneren Behälters kann ferner ein üblicher Pumpmechanismus vorgesehen sein, mit dem das Flüssigprodukt aus dem inneren Behälter nach oben beziehungsweise nach außen gefördert werden kann. Es kann im Sinne der Erfindung bevorzugt sein, dass der Pumpmechanismus beziehungsweise seine Bestandteile und/oder Komponenten auch dazu eingerichtet sind, den inneren Behälter zu verschließen, wobei der obere Bereich des inneren Behälters vorzugsweise vom hohlzylinderartig ausgebildeten Bereich des Übergangsbereichs umgeben wird, wodurch vorzugsweise eine Verschlusswirkung erreicht wird. Der Pumpmechanismus kann im Wesentlichen beliebig ausgebildet sein, wobei insbesondere auch sensorisch arbeitende Mechanismen bevorzugt sein sollen, bei denen das Flüssigprodukt beispielsweise dann automatisch abgegeben wird, wenn sich die Hand eines Nutzers dem Seifenspender beziehungsweise der Abgabedüse für das Flüssigprodukt annähert. Bei den verwendeten Sensoren kann es sich beispielsweise um Bewegungsmelder, Infrarot- und/oder Wärme-Sensoren handeln.

Die Verschluss- und Befestigungsvorrichtung ist neben dem Verschließen dazu eingerichtet, den inneren Behälter und/oder den äußeren Behälter mit der Adaptervorrichtung zu verbinden bzw. den inneren Behälter im zusammengesetzten äußeren Behälter zu fixieren. Beispielsweise kann der innere Behälter in das Unterteil eingesetzt werden und das Oberteil wird zunächst von oben auf den inneren Behälter geführt. Die Verschluss- und Befestigungsvorrichtung kann bevorzugt dazu dienen, das Oberteil fest auf dem Unterteil zu fixieren, sodass der innere Behälter im zweiteiligen äußeren Behälter eingeschlossen vorliegt. Die Fixierung wird bevorzugt durch das Zusammenwirken von Verschluss- und Befestigungsvorrichtung mit der Adaptervorrichtung vermittelt.

Bevorzugt kann das Unterteil des äußeren Behälters beispielsweise selbst fest verbunden mit der Adaptervorrichtung vorliegen. Dazu kann die Vorrichtung über geeignete Befestigungsmittel verfügen oder das Unterteil des äußeren Behälters kann mit einer Klick- oder Schnappverbindung an der Adaptervorrichtung befestigt werden. Es kann auch bevorzugt sein, dass das Unterteil des äußeren Behälters und Adaptervorrichtung miteinander verklebt vorliegen.

Der Aufnahmekörper, ist mit der Verschluss- und Befestigungsvorrichtung an der Adaptervorrichtung befestigbar.

Das bedeutet im Sinne der Erfindung, dass der Aufnahmekörper mit der Verschluss- und Befestigungsvorrichtung an der Adaptervorrichtung befestigt wird. Es ist im Sinne der Erfindung, dass der innere Behälter und/oder der äußere Behälter, die zusammen den Aufnahmekörper bilden, mit der Verschluss- und Befestigungsvorrichtung an der Adaptervorrichtung befestigt werden. Dies meint, dass durch ein Zusammenwirken von Adaptervorrichtung und Verschluss- und Befestigungsvorrichtung der zweitteilige äußere Behälter einen inneren Behälter festverschließt, wobei der gesamte Aufnahmekörper von der Adaptervorrichtung gehalten wird.

Um die Befestigung der Verschluss- und Befestigungsvorrichtung an der Adaptervorrichtung zu erreichen, kann es bevorzugt sein, dass die Verschluss- und Befestigungsvorrichtung eine erste Schiene und eine zweite Schiene umfasst, wobei die Schienen in ihrem unteren Bereich einen gebogenen Endabschnitt aufweisen. Bevorzugt umfasst die Adaptervorrichtung korrespondierende Führungen und eine Kerbe in welche die gebogenen Endabschnitte greifen bzw. einrasten können. Hierdurch ist es möglich, dass die Verschluss- und Befestigungsvorrichtung innerhalb der Adaptervorrichtung nach oben oder unten geführt wird. Durch Zusammenwirken von gebogenen Endabschnitten und Kerbe kann die Verschluss- und Befestigungsvorrichtung insbesondere in einer unteren Position einrasten.

Es ist im Sinne der Erfindung bevorzugt, dass die Schienen in einem befestigten Zustand im Wesentlichen parallel zueinander verlaufen und wobei die Schienen im Bereich der gebogenen Enden mit einem Hilfsmittel auseinandergedrückt werden können, um eine Bewegung der Verschluss- und Befestigungsvorrichtung nach oben sowie eine Entnahme des inneren Behälters und/oder des Oberteils des äußeren Behälters zu ermöglichen. Dabei wird der innere Behälter vorzugsweise aus dem Unterteil des äußeren Behälters entnommen. Es kann außerdem das Oberteil des äußeren Behälters vom inneren Behälter abgenommen und/oder abgezogen werden, was im Sinne der Erfindung vorzugsweise ebenfalls als Entnahme gilt.

Nach einem Austausch des inneren Behälters kann dieser im zweiteiligen äußeren Behälter wieder verschlossen werden. Hierzu wird der innere Behälter bevorzugt zunächst in dem Unterteil des äußeren Behälters positioniert. Das Oberteil des äußeren Behälters kann nunmehr von oben aufgesetzt werden. Da sich die Verschluss- und Befestigungsposition bevorzugt in einer oberen Position befindet, ist dies problemlos möglich. Um den inneren Behälter fest in dem zweiteiligen äußeren Behälter zu verschließen, wird die Verschluss- und Befestigungsvorrichtung bevorzugt entlang der Schienen nach unten verschoben.

In einem oberen Abschnitt weist die Verschluss- und Befestigungsvorrichtung bevorzugt einen Hohlzylinderbereich auf, welcher von oben über den Flaschenhals des inneren Behälters geschoben werden kann. Bei Erreichen einer unteren Position setzt der Hohlzylinderbereich bevorzugt auf dem Oberteil des äußeren Bereiches auf: Die untere Position entspricht bevorzugt jener Position, bei der die gebogenen Endabschnitte in eine Kerbe der Adaptervorrichtung einrasten. Somit klemmt die Verschluss- und Befestigungsvorrichtung bevorzugt das Oberteil fest auf das Unterteil. Der zweitteilige äußere Behälter und der darin positioniert innere Behälter sind festverschlossen und liegen an der Adaptervorrichtung befestigt vor.

In einer bevorzugten Ausführungsform der Erfindung umfasst die Adaptervorrichtung Führungen zur Führung der Schienen bzw. der Rundstäbe. Dadurch wird eine Auf- oder Abwärtsbewegung der Verschluss- und Befestigungsvorrichtung, sowie eine Entnahme des inneren Behälters bzw. des Oberteils des äußeren Behälters des Aufnahmekörpers wesentlich vereinfacht, da die Bewegung der Schienen bzw. Rundstäbe geführt erfolgt.

Die Schienen können beispielsweise als Metall- oder Kunststoffstäbe ausgebildet sein, die vorzugsweise einen im Wesentlichen kreisförmigen Querschnitt aufweisen. Solche Stäbe werden im Sinne der Erfindung bevorzugt auch als Rundstäbe bezeichnet. Insofern ist es im Sinne der Erfindung bevorzugt, dass die Verschluss- und Befestigungsvorrichtung einen ersten und einen zweiten Rundstab umfasst, wobei die Rundstäbe in ihren unteren Bereichen jeweils gebogene Endabschnitte aufweisen. Ein Auseinanderdrücken der Rundstäbe führt vorzugsweise dazu, dass die Verschluss- und Befestigungsvorrichtung nach oben bewegt werden kann, so dass der innere Behälter und/oder das Oberteil des äußeren Behälters aus dem Seifenspender entnommen werden kann, wobei vorzugsweise der innere Behälter aus dem Unterteil des äußeren Behälters entnommen wird.

Es ist insbesondere bevorzugt, dass die Adaptervorrichtung Führungen umfasst. Es kann ferner bevorzugt sein, dass die Schienen und/oder die Rundstäbe in den Führungen der Adaptervorrichtung nach oben oder unten führbar sind, wobei die gebogenen Enden der Schienen und/oder der Rundstäbe mit dem Hilfsmittel auseinanderdrückbar sind. Es ist im Sinne der Erfindung bevorzugt, dass der befestigte Zustand derjenige Zustand ist, in dem der Aufnahmekörper mit der Verschluss- und Befestigungsvorrichtung an der Adaptervorrichtung befestigt vorliegt, während der Begriff "Austauschzustand" denjenigen Zustand bezeichnet, bei dem das Oberteil des äußeren Behälters und/oder der innere Behälter aus dem Seifenspender entnommen werden können bzw. in dem der innere Behälter ausgetauscht, d.h. durch einen anderen inneren Behälter ersetzt werden kann. Es ist im Sinne der Erfindung bevorzugt, dass die Verschluss- und Befestigungsvorrichtung im befestigten Zustand so in den Führungen der Adaptervorrichtung angeordnet vorliegt, dass die gebogenen Enden der ersten und der zweiten Schiene der Verschluss- und Befestigungsvorrichtung einen verbreiterten Vorsprung der Adaptervorrichtung umgreifen und so in einem stabilen Befestigungszustand gehalten werden. Alternativ kann es auch bevorzugt sein, dass die Verschluss- und Befestigungsvorrichtung im befestigten Zustand so in den Führungen der Adaptervorrichtung angeordnet vorliegt, dass die gebogenen Enden der ersten und der zweiten Rundstäbe einen verbreiterten Vorsprung der Adaptervorrichtung umgreifen und so in einem stabilen Befestigungszustand gehalten werden.

Im befestigten Zustand kann die Verschluss- und Befestigungsvorrichtung in Bezug auf die Adaptervorrichtung nicht weiter nach unten bewegt werden, so dass lediglich eine Bewegung nach oben, die im Sinne der Erfindung vorzugsweise als Aufwärtsbewegung bezeichnet wird, möglich ist. Die Raumrichtung "nach unten" ist im Sinne der Erfindung vorzugsweise in Richtung einer Bodenfläche der Vorrichtung bzw. eines Untergrunds, auf dem der Seifenständer ggf. steht, gerichtet, während die Raumrichtung "nach oben" vorzugsweise in die entgegensetzte, also vom Untergrund fortweisende Richtung gerichtet ist, wobei diese Raumrichtung beispielsweise in Richtung einer Düse des vorgeschlagenen Seifenspenders zeigen kann. Durch die bevorzugte Aufwärtsbewegung kann die Verschluss- und Befestigungsvorrichtung in den geöffneten Zustand überführt werden.

Mit anderen Worten ist es in der Erfindung, dass die Vorrichtung zur Abgabe eines Flüssigprodukts die folgenden Bestandteile umfasst: einen inneren Behälter zur Aufnahme des Flüssigprodukts, einen mindestens zweiteilig ausgebildeten äußeren Behälter, der ein Oberteil und ein Unterteil umfasst und dazu eingerichtet ist, den inneren Behälter aufzunehmen, eine Verschluss- und Befestigungsvorrichtung, wobei die Verschluss- und Befestigungsvorrichtung eine erste Schiene und eine zweite Schiene umfasst, wobei die Schienen in ihrem unteren Bereich einen gebogenen Endabschnitt aufweisen, eine Adaptervorrichtung, sowie eine Düse zur Abgabe des Flüssigprodukts. Es kann ebenso bevorzugt sein, dass die Verschluss- und Befestigungsvorrichtung einen ersten und einen zweiten Rundstab umfasst, wobei die Rundstäbe in ihren unteren Bereichen jeweils gebogene Endabschnitte aufweisen.

Die Vorrichtung gemäß dieser bevorzugten Ausführungsform der Erfindung ist dadurch gekennzeichnet, dass der innere Behälter und der äußere Behälter bzw. bevorzugt dessen Oberteil, mit der Verschluss- und Befestigungsvorrichtung an der Adaptervorrichtung befestigbar ist, wobei die Schienen oder Rundstäbe in einem befestigten Zustand im Wesentlichen parallel zueinander verlaufen und wobei die Schienen oder Rundstäbe im Bereich der gebogenen Enden mit einem Hilfsmittel auseinandergedrückt werden können, um eine Bewegung der Verschluss- und Befestigungsvorrichtung nach oben sowie eine Entnahme des inneren Behälters und/oder des Oberteils des äußeren Behälters zu ermöglichen.

Ein wesentlicher Vorteil der Erfindung besteht darin, dass der vorgeschlagene Seifenspender nicht von Unbefugten geöffnet werden kann. Der Begriff "Öffnen des Seifenspenders" ist im Sinne der Erfindung bevorzugt so zu verstehen, dass es von außerhalb der Vorrichtung möglich wird, den Innenraum des inneren Behälters des Aufnahmekörpers zu erreichen. Im geöffneten Zustand könnte beispielsweise neues Flüssigprodukt in den inneren Behälter des Aufnahmekörpers des vorgeschlagenen Seifenspenders nachgefüllt werden. Es kann aber auch geschehen, dass Dritte unerwünschte Flüssigkeiten oder Gegenstände in den inneren Behälter einbringen. Dabei kann es sich beispielsweise um Körperflüssigkeiten, Giftstoffe, pulverförmiges Material, wie Sand, oder andere Gegenstände handeln, die beispielsweise von späteren Nutzern des Seifenspenders als eklig empfunden werden, für sie giftig und/oder schädlich sind oder den Seifenspender beschädigen oder unbrauchbar machen. Solche unerwünschten Vorgänge werden im Sinne der Erfindung vorzugsweise als "Manipulationen" bezeichnet. Indem der Aufnahmekörper mit der Verschluss- und Befestigungsvorrichtung an der Adaptervorrichtung befestigt werden kann und die Befestigung vorzugsweise nur unter Verwendung eines Hilfsmittels gelöst werden kann, wird mit der vorgeschlagenen Erfindung ein besonders manipulationssicherer Seifenspender bereitgestellt. Dies wird vorteilhafterweise insbesondere auch dadurch erreicht, dass die Verschluss- und Befestigungsvorrichtung vorzugsweise nur unter Verwendung eines Hilfsmittels nach oben bewegt werden kann, um eine Entnahme des inneren Behälters und/oder des Oberteils des äußeren Behälters zu ermöglichen.

Ein weiterer besonderer Vorteil der Erfindung besteht darin, dass die vorgeschlagene Seifenspendervorrichtung ohne einen einschließenden Käfig auskommt, der einen Diebstahl der Vorrichtung verhindern soll. Solche Käfige bestehen oftmals aus Metall oder weisen eine Metalloptik auf. Sie werden bei konventionellen Seifenspendern aus dem Hotel- oder Tourismusbereich dazu verwendet, Seifenspender beispielsweise im Bereich eines Waschbeckens oder einer Dusche an einer Wand oder der Rückwand einer Nasszelle zu befestigen. Zum einen sind solche Metallkäfige, wie sie aus dem Stand der Technik bekannt sind, häufig optisch wenig ansprechend ausgebildet. Zum anderen hinterlassen sie beim Nutzer des Seifenspenders, beispielsweise einem Hotelgast, einem Flugreisenden oder einem Kreuzfahrt-Touristen den Eindruck, als potentieller Dieb betrachtet zu werden. Indem mit der Erfindung auf einen Metallkäfig zur Befestigung des vorgeschlagenen Seifenspenders verzichtet werden kann, gewinnt der Nutzer nicht den Eindruck, als möglicher Dieb betrachtet zu werden, sondern als potentiell wohlgesinnter Hotelbesucher oder Fluggast. Dadurch kann sich vorteilhafterweise das Wohlbefinden des Nutzers verbessern und er kann eine positive Einstellung zu dem Anbieter des Hotelzimmers, der Flugreise oder der Kreuzfahrt entwickeln. Mit der vorgeschlagenen Erfindung wird es also insbesondere ermöglicht eine besonders diebstahlsichere Vorrichtung bereitzustellen, die darüber hinaus optisch ansprechend ist und den Nutzer nicht im Vornherein als potentiellen Dieb abstempelt. Dies insbesondere deshalb, weil die Diebstahlssicherungsmechanismen im Wesentlichen unsichtbar beziehungsweise nicht als solches erkennbar ausgebildet sind, sondern fließend mit den übrigen Bestandteilen des vorgeschlagenen Seifenspenders verbunden vorliegen beziehungsweise sich unaufdringlich aus der Gesamtkonstruktion des Seifenspenders ergeben.

Ferner wird ein Verfahren zum Austausch eines inneren Behälters zur Aufnahme eines Flüssigprodukts in einer Vorrichtung zur Abgabe des Flüssigprodukts bzw. in einem Flüssigproduktspender offenbart. Es ist im Sinne der Erfindung bevorzugt, dass das vorgeschlagene Verfahren mit dem vorgeschlagenen Seifenspender durchgeführt wird. Es kann aber auch bevorzugt sein, das Verfahren auf andere Vorrichtungen anzuwenden, sofern sie die entsprechenden Einrichtungen und Komponenten enthalten. Das vorgeschlagene Verfahren umfasst die folgenden Schritte:
a) Abziehen einer Düse von einem Flüssigproduktspender,
b) Lösen der Verschluss- und Befestigungsvorrichtung, vorzugsweise mit einem Hilfsmittel, das ein Schlüssel oder ein integrierter Hebel sein kann,
c) Aufwärtsbewegung der Verschluss- und Befestigungsvorrichtung aus einem befestigten Zustand um einen Höhenunterschied Δh, der es ermöglicht zunächst das Oberteil des äußeren Behälters von dem inneren Behälter abzuziehen und dann den inneren Behälter aus dem Unterteil des äußeren Behälters zu entnehmen,
d) Einsetzen eines neuen inneren Behälters in das Unterteil des äußeren Behälters,
e) Befestigung des Oberteils des äußeren Behälters auf dem neuen inneren Behälter,
f) Abwärtsbewegung der Verschluss- und Befestigungsvorrichtung in ihren befestigten Zustand,
g) Aufsetzen der Düse auf den Flüssigproduktspender.

Es ist im Sinne der Erfindung auch bevorzugt, dass der innere Behälter zusammen mit dem Oberteil des äußeren Behälters abgezogen werden kann und anschließend der innere Behälter durch einen Ruck vom Oberteil nach unten entfernt wird.

Es ist im Sinne der Erfindung bevorzugt, dass der Seifenspender eine Düse zur Abgabe des Flüssigprodukts aufweist, wobei die Düse von der Vorrichtung abziehbar ist. Vorzugsweise wird die Düse in einem ersten Schritt von dem Seifenspender abgezogen, um den inneren Behälter des Aufnahmekörpers des Seifenspenders austauschen zu können. Es ist im Sinne der Erfindung bevorzugt, dass das Lösen der Verschluss- und Befestigungsvorrichtung unter Verwendung des Hilfsmittels erfolgt.

Hierbei kann beispielsweise die Spitze des Hilfsmittels mit einer korrespondierenden Kerbe in der Rückwand der Adaptervorrichtung zusammenwirken, so dass durch das Einführen des Hilfsmittels in die Kerbe die Schienen der Verschluss- und Befestigungsvorrichtung auseinander gedrückt werden und deren gebogene Enden nicht mehr in die Kerbe greifen. Es ist ferner bevorzugt, die Verschluss- und Befestigungsvorrichtung zur Öffnung aus einem befestigten Zustand nach oben zu bewegen. Diese Aufwärtsbewegung kann beispielsweise um einen Höhenunterschied Δh erfolgen, der es vorteilhafterweise ermöglicht, zunächst das Oberteil des äußeren Behälters von dem inneren Behälter abzuziehen und dann den inneren Behälter aus dem Unterteil des äußeren Behälters zu entnehmen. Bei dem inneren Behälter handelt es sich vorzugsweise zunächst um einen leeren inneren Behälter, also um einen Behälter, der kein Flüssigprodukt mehr umfasst oder nur noch eine sehr geringe Restmenge des Flüssigprodukts.

Es ist im Sinne der Erfindung bevorzugt, dass der Seifenspender ein Sichtfenster zur Anzeige des Füllstandes aufweist. Der auszutauschende innere Behälter wird im Sinne der Erfindung bevorzugt als erster innerer Behälter oder als leerer innerer Behälter bezeichnet, während der Ersetzungs- oder Austausch-Behälter, der anstelle des ersten inneren Behälters in dem Seifenspender eingesetzt wird, vorzugsweise als zweiter innerer Behälter, voller innerer Behälter oder neuer innerer Behälter bezeichnet wird. Es ist im Sinne der Erfindung bevorzugt, dass das Oberteil des äußeren Behälters auf dem neuen inneren Behälter befestigt wird, nachdem der innere Behälter ausgetauscht wurde, d.h. der erste innere Behälter durch einen vollen, zweiten inneren Behälter ersetzt wurde.

Vorzugsweise kann die Verschluss- und Befestigungsvorrichtung, indem sie nach unten bewegt wird, in den ursprünglichen befestigten Zustand zurücküberführt werden. Diese Bewegung "nach unten" wird im Sinne der Erfindung bevorzugt als "Abwärtsbewegung der Verschluss- und Befestigungsvorrichtung" bezeichnet. Eine Arretierung kann, wie obig beschrieben, bevorzugt durch ein Eingreifen gebogenen Endabschnitte der Schienen der Verschluss- und Befestigungsvorrichtung mit einer Kerbe der Adaptervorrichtung erfolgen. In der Position wird das Oberteil von dem Verschluss- und Befestigungsvorrichtung (bevorzugt einem dazu eingerichteten Verschlussring oder Hohlzylinder) fest auf das Unterteil gedrückt, welches seinerseits fest mit der Adaptervorrichtung verbunden sind. Das offenbarte Verfahren wird vorzugsweise dadurch abgeschlossen, dass die Düse wieder auf den Flüssigproduktspender aufgesetzt wird.

In einer bevorzugten Ausführungsform der Erfindung umfasst die Vorrichtung einen Wandadapter, wobei der Wandadapter mit der Verschluss- und Befestigungsvorrichtung der Vorrichtung so zusammenwirkt, dass die Vorrichtung an einer Wand befestigbar ist. Es ist im Sinne der Erfindung bevorzugt, dass diese Ausführungsform der Erfindung als wandbefestigte Ausführungsform der Erfindung bezeichnet wird. Der Begriff "Wand" ist dabei beispielsweise als Rückwand hinter einem Waschbecken oder als Seitenwand in einer Dusche oder Rück- oder Seitenwand im Bereich einer Badewanne in einem Hotelzimmer zu verstehen. Es kann im Sinne der Erfindung auch bevorzugt sein, dass mit dem Begriff "Wand" eine Rück- oder Seitenwand einer beispielsweise quaderförmigen Öffnung in einer Rück- oder Seitenwand eines Badezimmers eines Hotels oder in einem Kreuzfahrschiff, einer öffentlichen Toilette oder einer Toilette in einem Flugzeug zu bezeichnen. Der Wandadapter und/oder die Verschluss- und Befestigungsvorrichtung des Seifenspenders kann beispielsweise Öffnungen zur Aufnahme von Befestigungsmitteln umfassen, mit denen der Wandadapter und die Verschluss- und Befestigungsvorrichtung aneinander befestigt werden können. Dabei kann es sich beispielsweise um Schrauben handeln. Der Wandadapter kann ferner Öffnungen für solche Befestigungsmittel umfassen, mit denen der Seifenspender an einer Wand befestigt werden kann. Es kann im Sinne der Erfindung auch bevorzugt sein, dass die Anbringung mit doppelseitigem Klebestreifen erfolgt.

Der Wandadapter kann beispielsweise aus Metall und/oder Kunststoff gefertigt sein oder Metall oder Kunststoff umfassen. Der Wandadapter kann insbesondere T-förmig ausgebildet sein. Das bedeutet im Sinne der Erfindung bevorzugt, dass der Wandadapter eine Platte mit den genannten Öffnungen für die Befestigungsmittel umfassen kann, die beispielsweise mit den Befestigungsmitteln an der Wand befestigt werden kann. Der Übergangsbereich des Wandadapters zum Aufnahmekörper, insbesondere zum äußeren Behälter des Aufnahmekörpers, kann von einem Übergangselement gebildet werden, das vorzugsweise weniger breit als die Befestigungsplatte des Wandadapters ist. Dadurch ergibt sich vorzugsweise eine T-Form des Wandadapters. Die T-Förmigkeit des Wandadapters mit einer breiteren Befestigungsplatte und einem schmaleren Übergangsbereich ermöglicht einerseits eine stabile Befestigung des Seifenspenders an der Wand und andererseits die Bereitstellung eines optisch ansprechenden Seifenspenders, bei dem ein Nutzer von vorne vorteilhafterweise nicht sehen kann, wie die Befestigung an die Wand technisch realisiert wird. Dies ruft beim Nutzer oder Betrachter der Vorrichtung den Eindruck eines optisch ansprechenden, hochwertigen und technisch durchdachten Designs hervor.

In einer alternativen Ausführungsform der Erfindung umfasst die Vorrichtung eine Abdeckung zum Abdecken der Verschluss- und Befestigungsvorrichtung, sowie einen Sockel, wobei der Sockel an einem unteren Bereich der Verschluss- und Befestigungsvorrichtung befestigbar ist und eine Aufstellung und/oder eine Befestigung der Vorrichtung an einem Untergrund ermöglicht wird. Diese alternative Ausführungsform der Erfindung wird vorzugsweise als Tisch-Variante der Erfindung bezeichnet. Bei dem Untergrund kann es sich beispielsweise um ein Waschbecken oder einen Waschtisch in einem Bad in einem Hotel oder auf einem Kreuzfahrschiff handeln oder um ein Waschbecken oder einen Waschtisch in einer Flugzeugtoilette oder einer öffentlichen Toilette. Die Vorsehung der Abdeckung zum Abdecken der Verschluss- und Befestigungsvorrichtung ist mit dem Vorteil verbunden, dass eine Rückseite des Seifenspenders abgedeckt wird, wobei sich im Bereich der Rückwand insbesondere die Verschluss- und Befestigungsvorrichtung des Seifenspenders befindet. Indem die Verschluss- und Befestigungsvorrichtung für den Nutzer unsichtbar abgedeckt wird, wird beim Nutzer oder Betrachter des Seifenspenders ebenfalls ein optisch ansprechender, hochwertiger und technisch durchdachter Eindruck hinsichtlich des Seifenspender-Designs hervorgerufen. Es ist im Sinne der Erfindung bevorzugt, den Bereich der Rückseite des vorgeschlagenen Seifenspenders, in dem die Abdeckung oder der Wandadapter vorgesehen ist, wobei die Abdeckung oder der Wandadapter jeweils bevorzugt mit der Verschluss- und Befestigungsvorrichtung des Seifenspenders zusammenwirken, als "Tunnel" bezeichnet wird.

Der Sockel des Seifenspenders kann vorzugsweise an einem unteren Bereich der Adaptervorrichtung befestigt werden, wobei dieser untere Bereich der Adaptervorrichtung bevorzugt eine Plattform umfassen kann, die weiter unten im Text beschrieben wird. Beispielsweise können der Sockel und die Plattform der Adaptervorrichtung so miteinander zusammenwirken, dass die Plattform im Sockel eingelassen vorliegt. Es kann im Sinne der Erfindung sein, dass Sockel und Plattform mit einem Befestigungsmittel miteinander verbunden sind, wobei es sich bei diesem Befestigungsmittel beispielsweise um eine Schraube handeln kann. Es kann im Sinne der Erfindung auch bevorzugt sein, dass Sockel und Plattform miteinander verklebt sind. Der Sockel dient vorteilhaferweise dazu, eine Aufstellung und/oder eine Befestigung des Seifenspenders an einem Untergrund zu ermöglichen.

Es ist im Sinne der Erfindung bevorzugt, dass der Sockel so ausgebildet ist, dass eine durch die Vorrichtung verlaufende Achse mit einer Ebene, die vom Untergrund gebildet wird, einen Neigungswinkel α einschließt, wobei der Neigungswinkel α kleiner als 90 ° ist. Das bedeutet im Sinne der Erfindung bevorzugt, dass der Seifenspender im befestigten Zustand schräg auf dem Untergrund befestigt vorliegt. Wenn im befestigten Zustand des Seifenspenders nach der Benutzung des Seifenspenders ein Tropfen des Flüssigprodukts an dem Auslauf der Düse hängenbleibt, läuft dieser Tropfen nicht an dem Seifenspender oder seinen Elementen herunter und verschmutz diesen, sondern der Tropfen kann auf den Untergrund heruntertropfen, wo er leichter durch das Reinigungs- oder Housekeeping-Personal entfernt werden kann. Der Neigungswinkel kann beispielsweise dadurch erreicht werden, dass der Sockel eine rampenförmige Ebene umfasst, auf der die Plattform der Adaptervorrichtung befestigt wird. Es ist im Sinne der Erfindung bevorzugt, dass der Sockel die rampenförmige Ebene in einem oberen Bereich des Sockels umfasst, wobei dieser obere Bereich des Sockels bevorzugt der Verschluss- und Befestigungsvorrichtung bzw. der Plattform der Adaptervorrichtung zugewandt vorliegt. Durch die bevorzugt schräge Befestigung des Seifenspenders an dem Untergrund wird somit ein wesentlicher Beitrag dazu geleistet, dass der Seifenspender besonders einfach und unaufwändig gereinigt werden kann. Dadurch werden auch Verschmutzungen, die zur Beeinträchtigung der Hygiene führen können, wirksam vermieden. Außerdem wird der hochwertige, optisch ansprechende Eindruck des Seifenspenders betont.

In einer bevorzugten Ausführungsform kann die Vorrichtung einen Zwischenadapter umfassen, welcher eine Verbindung zwischen dem Sockel und dem unteren Bereich der Adaptervorrichtung vermittelt. Unter Bereitstellung eines Zwischenadapters der Seifenspender auf beliebige Sockel installiert werden. Dies ist insbesondere für ein Nachrüsten vorinstallierter Sockel mit dem erfindungsgemäßen Seifenspender von Vorteil. Hierzu muss nicht die Adaptervorrichtung oder der Aufnahmekörper des Seifenspenders verändert werden, um diese auf den vorinstallierten Sockel anzupassen. Stattdessen kann ein Zwischenadapter so bereitgestellt werden, dass dessen Oberseite zum unteren Bereich der Adaptervorrichtung und dessen Unterseite passend zum jeweiligen Sockel ausgestaltet ist. So kann die Vorrichtung identisch produziert werden und mittels individualisierter Zwischenadapter auf die jeweiligen Typen vorinstallierter Sockel aufmontiert werden.

Es ist im Sinne der Erfindung bevorzugt, dass ein oberer Bereich der Verschluss- und Befestigungsvorrichtung einen Deckel umfasst. Der Deckel kann vorzugsweise Aluminium umfassen oder aus Aluminium gebildet sein. Es kann im Sinne der Erfindung auch bevorzugt sein, dass der Deckel aus Kunststoff gebildet ist oder ein Kunststoffmaterial umfasst. In diesem Fall kann es bevorzugt sein, dass der Deckel eine Aluminium- oder Metall-Optik aufweist. Insbesondere kann der Deckel im Bereich eines oberen, vorzugsweise hohlzylinderartig ausgebildeten Bereichs eines Übergangsbereiches der Verschluss- und Befestigungsvorrichtung angeordnet vorliegen oder diesen umhüllen.

Der Übergangsbereich der Verschluss- und Befestigungsvorrichtung umfasst ein kurzes Vertikalstück, den Ring und einen Hohlzylinder, dessen Höhe im Wesentlichen mit der Höhe des Deckels korreliert. Es ist im Sinne der Erfindung bevorzugt, dass der Hohlzylinder einen im Vergleich zum Innendurchmesser des Deckels etwas kleineren Außendurchmesser aufweist, so dass der Deckel über den Hohlzylinderbereich des Übergangsbereichs der Verschluss- und Befestigungsvorrichtung geschoben werden kann. Es ist im Sinne der Erfindung bevorzugt, dass der Übergangsbereich aus Kunststoff gebildet ist oder einen Kunststoff umfasst. Es ist im Sinne der Erfindung insbesondere bevorzugt, dass der Seifenspender im Bereich des Deckels drei übereinanderliegende Materialschichten umfasst, nämlich vorzugsweise den außenliegenden Deckel, der bevorzugt Aluminium umfasst oder daraus gebildet ist, darunter den Hohlzylinder des Übergangsbereichs und darunter ein weiteres Kunststoff-Element, das ein Außengewinde des inneren Behälters umgibt, wobei das Außengewinde im oberen Bereich des inneren Behälters wie das Außengewinde einer üblichen Flasche gebildet ist. Das Außengewinde ist vorzugsweise dazu eingerichtet, mit dem Innengewinde des Kunststoff-Elements zusammenzuwirken, um den inneren Behälter zu verschließen beziehungsweise um in der Öffnung des inneren Behälters eine Abgabevorrichtung zu fixieren, die beispielsweise eine Düse oder eine Tülle umfassen kann und mit der das Flüssigkeitsprodukt, vorzugsweise portionsweise, an einen Nutzer abgegeben werden kann.

Es ist im Sinne der Erfindung bevorzugt, dass die Verschluss- und Befestigungsvorrichtung einen Ring aufweist, wobei der Ring eine sichtbare Höhe von 0,5 bis 20 mm aufweist, bevorzugt von 1 bis 10 mm und besonders bevorzugt von 2 mm. Der Ring ist vorzugsweise Bestandteil des Übergangsbereichs zwischen Verschluss- und Befestigungsvorrichtung und Deckel und kann vorteilhafterweise farblich gegenüber den übrigen Bestandteilen der Verschluss- und Befestigungsvorrichtung und/oder des vorgeschlagenen Seifenspenders abgesetzt sein. Insbesondere ist der Ring Bestandteil eines Übergangsbereichs zwischen dem Mittelbereich und der Verschluss- und Befestigungsvorrichtung und dem separaten Deckel. Der Übergangsbereich umfasst bevorzugte ein kurzes Vertikalstück, den Ring und einen Hohlzylinder. Es ist im Sinne der Erfindung bevorzugt, dass vom Übergangsbereich insbesondere der Ring und das Vertikalstück sichtbar sind, während der Hohlzylinder im zusammengebauten Zustand des Seifenspenders nicht sichtbar ist. Vorzugsweise liegt das Vertikalstück zwischen dem Mittelbereich und dem Ring angeordnet vor.

Es ist im Sinne der Erfindung bevorzugt, dass der obere Bereich der Verschluss- und Befestigungsvorrichtung, der den Deckel aufweist, einen Durchmesser von 2 bis 5 cm aufweist, bevorzugt 3 bis 4 cm, besonders bevorzugt von 3,4 bis 3,8 cm und am meisten bevorzugt von 3,6 cm aufweist. Dieser obere Bereich der Verschluss- und Befestigungsvorrichtung wird vorzugsweise auch als "mit dem Deckel" bezeichnet. Eine bevorzugte Höhe von 3,6 cm hat sich als optisch besonders ansprechend herausgestellt, wobei diese Breite insbesondere dem Durchmesser einer Plattform entspricht, die vorzugsweise Bestandteil der Adaptervorrichtung ist.

Es ist im Sinne der Erfindung bevorzugt, dass die Verschluss- und Befestigungsvorrichtung einen Mittelbereich umfasst, der integriert in eine Oberfläche des Oberteils des äußeren Behälters vorliegt. Es ist insbesondere bevorzugt, dass der Mittelbereich in dem Bereich des Oberteils des äußeren Behälters vorliegt, in dem der Flaschenhals ansetzt bzw. in dem sich der äußere Behälter verjüngt, um in einem Flaschenhalt überzugehen. Durch das bevorzugte integrierte Vorliegen des Mittelbereichs in der Oberfläche des äußeren Behälters wird vorteilhafterweise ein haptisch ansprechender Eindruck hervorgerufen, der aber auch besonders hygienisch ist, da keine Vorsprünge, Ecken oder Kanten gebildet werden, in denen sich Bakterien oder Reste des Flüssigprodukts ablagern oder anreichen können. Darüber hinaus kann ein Seifenspender, bei dem der Mittelbereich der Verschluss- und Befestigungsvorrichtung in die Oberfläche des äußeren Behälters vorliegt, besonders einfach und unaufwändig gereinigt werden und erleichtert so die Arbeit der Housekeeping-Mitarbeiter.

In einer bevorzugten Ausführungsform der Erfindung weist das Unterteil des äußeren Behälters Öffnungen auf. Dadurch wird es vorteilhafterweise ermöglicht, dass beim Einsetzen des inneren in das Unterteil des äußeren Behälters die dadurch verdrängte Luft besser entweichen kann, so dass das Einsetzen des inneren Behälters wesentlich erleichtert werden kann. Es ist im Sinne der Erfindung bevorzugt, die Öffnungen vorzugsweise auch als Luftlöcher zu bezeichnen.

Es ist im Sinne der Erfindung bevorzugt, dass die Vorrichtung ein Sichtfenster zur Anzeige des Füllstandes aufweist. Vorzugsweise ist das Fenster im Unterteil des äußeren Behälters vorgesehen, wobei der innere Behälter zumindest in dem Bereich des Fensters durchsichtig ausgebildet ist, damit ein Nutzer den Füllstand des Flüssigprodukts im Inneren des inneren Behälters erkennen kann. Es ist ferner bevorzugt, dass das Fenster in unmittelbarer Nähe zu einer Bodenfläche des inneren Behälters vorliegt, um den Füllstand des Flüssigprodukts im Inneren des inneren Behälters besonders genau ermitteln zu können und nicht gegebenenfalls den inneren Behälter zu früh auszutauschen, wenn noch erhebliche Mengen des Flüssigprodukts in dem inneren Behälter vorhanden sind. Das Fenster kann vorzugsweise die Form von einem länglichen Rechteck mit abgerundeten Ecken aufweisen, wobei die längeren Seiten des Rechtecks vorzugsweise im Wesentlichen parallel zu einer mittig durch die Behälter verlaufende Achse verlaufen und die kurzen Seiten des Rechtecks im Wesentlichen senkrecht zu diesen zentralen Achsen der Behälter verlaufen. Die Ausgestaltung des Sichtfensters als längliches Rechteck mit abgerundeten Ecken kann im Sinne der Erfindung bevorzugt auch als elliptische Ausführung des Sichtfensters bezeichnet werden, wenn die längeren vertikalen Kanten des Fensters nicht ganz parallel ausgebildet sind.

Es ist im Sinne der Erfindung bevorzugt, dass das Fenster vorzugsweise im Wesentlichen unmittelbar oberhalb der Bodenfläche des inneren Behälters angeordnet ist, wobei der Begriff "im Wesentlichen unmittelbar" für den Fachmann nicht unklar ist, weil er weiß, dass damit beispielsweise gemeint sein kann, dass ein Abstand zwischen einer kurzen Seite des bevorzugt rechteckig ausgebildeten Fensters und der Bodenfläche des inneren Behälters nicht größer als 1 cm, bevorzugt nicht größer als 0,5 cm und besonders bevorzugt nicht größer als 0,3 mm ist. Mit anderen Worten ist es im Sinne der Erfindung bevorzugt, dass der Abstand zwischen einer kurzen Seite des bevorzugt rechteckig ausgebildeten Fensters und der Bodenfläche des inneren Behälters kleiner ist als 1 cm, bevorzugt kleiner als 0,5 cm und besonders bevorzugt kleiner als 0,3 cm. Es ist im Sinne der Erfindung insbesondere bevorzugt, dass das Fenster oberhalb einer Bodenkrümmung des inneren Behälters angeordnet vorliegt. Der Begriff "Bodenkrümmung" bezeichnet im Sinne der Erfindung bevorzugt die untere abgerundete Außenkante des inneren Behälters der Vorrichtung.

Vorzugsweise weisen der innere und/oder der äußere Behälter des Aufnahmekörpers eine im Wesentlichen kreisförmige Grundform auf. Es ist im Sinne der Erfindung ganz besonders bevorzugt, dass die Bodenflächen des inneren und/oder des äußeren Behälters im Wesentlichen kreisförmige Grundformen aufweisen. Es kann im Sinne der Erfindung auch bevorzugt sein, dass der innere und/oder der äußere Behälter im Bereich einer Rückwand flach ausgebildet ist, wobei die flache Ausbildung der Rückwand im Sinne der Erfindung bevorzugt auch als "abgeplattete" Ausführung der Rückwand bezeichnet wird. Die Rückwand der Behälter ist dabei vorzugsweise die Seite des Behälters, die der Verschluss- und Befestigungsvorrichtung zugewandt ist. In der Ausführungsform der Erfindung, die an einer Wand befestigt werden kann, ist die Rückwand der Behälter bzw. der Vorrichtung vorzugsweise die Seite, die der Wand zugewandt ist.

Es ist im Sinne der Erfindung bevorzugt, dass die Adaptervorrichtung in einem unteren Bereich eine Plattform umfasst, die eine im Wesentlichen kreisförmige Grundfläche aufweist. Vorzugsweise weist die Plattform eine von außen sichtbare Höhe von 1 bis 12 mm auf, bevorzugt von 3 bis 9 mm, besonders bevorzugt von 5 bis 7 mm und am meisten bevorzugt vom 6 mm. Ferner kann die Plattform einen Durchmesser in einem Bereich von 2 bis 5 cm aufweisen, bevorzugt 3 bis 4 cm, besonders bevorzugt von 3,4 bis 3,8 cm und am meisten bevorzugt von 3,6 cm. Es kann im Sinne der Erfindung bevorzugt sein, dass die Plattform der Adaptervorrichtung mit dem Sockel zur Befestigung der sogenannten "*table top* mounted"-Version der Erfindung so zusammenwirkt, dass die Plattform im Sockel eingelassen vorliegt. Es kann im Sinne der Erfindung sein, dass Sockel und Plattform mit einem Befestigungsmittel miteinander verbunden sind, wobei es sich bei diesem Befestigungsmittel beispielsweise um eine Schraube oder um eine Schraubverbindung handeln kann. Es kann im Sinne der Erfindung auch bevorzugt sein, dass Sockel und Plattform miteinander verklebt sind. Es ist im Sinne der Erfindung ganz besonders bevorzugt, dass der Tisch oder der Untergrund, auf dem der vorgeschlagene Seifenspender in dieser Ausführungsform der Erfindung befestigt werden soll, ein Innengewinde aufweist, während ein Außengewinde, das mit dem Innengewinde zusammenwirken kann, im Unterteil des äußeren Behälters oder in der Plattform der Adaptervorrichtung angeordnet sein kann. In diesem Fall wird die Verbindung zwischen Seifenspender und Untergrund mit einer Schraubverbindung bewirkt.

Diese Ausführungsform der Erfindung ist ganz besonders bevorzugt, weil sich die vorgeschlagene Erfindung damit wesentlich vom bekannten Stand der Technik abgrenzt, bei dem zumeist die Seifenflasche ein Öffnung nach unten aufweist, sowie im Bereich des unteren Flaschenhalses ein Außengewinde, das mit einem Innengewinde eines Tischadapters zusammenwirkt. Dieses Innengewinde eines Tischadapters bildet aber häufig einen Auffangbehälter für Seifenreste und Verunreinigungen, der nur schwer zu reinigen ist. Bei der im Kontext der vorliegenden Erfindung vorgeschlagenen Ausgestaltung, bei der der Tisch oder der Untergrund, auf dem der vorgeschlagene Seifenspender aufgestellt werden soll, ein Innengewinde aufweist, das mit einem Außengewinde an der Unterseite des äußeren Behälters des Aufnahmekörpers zusammenwirkt, wird diese Behälterbildung gerade vermieden, so dass die vorgeschlagene Erfindung besonders hygienisch und mit einem geringen Reinigungsaufwand anzuwenden ist. Es ist insbesondere bevorzugt, dass der vorgeschlagene Seifenspender der vorliegenden Erfindung in Bezug auf die Ausgestaltung der Außen- und Innengewinde gerade umgekehrt oder entgegengesetzt ausgebildet ist wie die konventionellen Seifenspender, die aus dem Stand der Technik bekannt sind. Die hier beschriebene Ausführungsform der Erfindung ist besonders zur Verwendung in Flugzeugen oder in Reisebussen geeignet.

Es ist im Sinne der Erfindung bevorzugt, dass die Abmessungen des inneren Behälters mit den Abmessungen des Oberteils und/oder des Unterteils des äußeren Behälters so korrespondieren, dass der innere Behälter besonders einfach in das Unterteil des äußeren Behälters eingebracht werden kann. Dabei wird das Einführen des inneren Behältern in das Unterteil des äußeren Behälters durch die Öffnungen im Unterteil des äußeren Behälters wesentlich erleichtert, weil die Luft, die durch den inneren Behälter verdrängt wird, schneller aus dem Bereich des Unterteils des äußeren Behälters abgeführt werden kann. Insbesondere muss die Luft nicht ausschließlich seitlich durch Zwischenräume zwischen dem inneren und dem äußeren Behälter entweichen, sondern sie kann vorteilhafterweise durch die Öffnungen, die vorzugsweise als Luftlöcher bezeichnet werden können, entweichen.

Es ist im Sinne der Erfindung ganz besonders bevorzugt, dass die Höhe des sichtbaren Unterteils des Seifenspenders im Wesentlichen einem Viertel der Gesamthöhe des Seifenspenders entspricht, währen der sichtbare Teil des Oberteils des äußeren Behälters bis zu seiner Verjüngung im Wesentlichen cirka 50 % der Gesamthöhe des Seifenspenders entspricht. Dadurch werden optisch besonders ansprechende Proportionen geschaffen und der Schwerpunkt des Seifenspenders kann vorteilhafterweise durch diese Proportionierung so eingestellt werden, dass ein unerwünschtes Umkippen des Seifenspenders überraschend wirksam vermieden wird.

Vorzugweise weist der vorgeschlagene Seifenspender eine Düse zur Abgabe des Flüssigprodukts auf, wobei die Düse von der Vorrichtung abziehbar ist. Es kann im Sinne der Erfindung auch bevorzugt sein, dass die Vorrichtung einen Pumpmechanismus umfasst, mit dem das Flüssigprodukt aus dem inneren Behälter in die Düse gepumpt werden kann. Dazu kann die Vorrichtung eine rohr- oder schlauchartige Vorrichtung umfassen, die in das Flüssigprodukt hineinreicht und durch die hindurch das Flüssigprodukt in einen oberen Bereich der Vorrichtung gefördert werden kann, wo durch die Düse die Abgabe des Flüssigprodukts an einen Nutzer erfolgt.

Es ist im Sinne der Erfindung bevorzugt, dass das Unterteil des äußeren Behälters Öffnungen zur Abgabe eines Duftmittels umfasst, wobei das Duftmittel in dem Unterteil des äußeren Behälters vorliegt. Diese Ausgestaltung der Erfindung ist insbesondere dann von Vorteil, wenn mit dem Seifenspender nicht nur ein Flüssigprodukt abgegeben werden soll, sondern gleichzeitig auch die Luft beziehungsweise die ästhetische Empfindung der Luft in einem Raum, in dem der Seifenspender aufgestellt ist, verbessert werden soll. Es kann im Sinne der Erfindung bevorzugt sein, dass in das Unterteil des äußeren Behälters beispielsweise ein mit einem Duftmittel getränktes Pad aus Watte oder Zellstoff eingelegt wird, dass durch die dafür vorgesehenen Öffnungen im Unterteil des äußeren Behälters das Duftmittel an die äußere Umgebung abgibt. In bevorzugten Ausführungsformen kann ein Duftring eingelegt werden, welche je nach gewünschter Duftnote einfach und schnell austauschbar ist. Es kann alternativ aber auch bevorzugt sein, dass ein flüssiges Duftmittel direkt in das Unterteil des äußeren Behälters gefüllt wird. Vorzugsweise kann das Duftmittel regelmäßig erneuert werden, wobei bei einem Austausch des Duftmittels zwischen Duftmitteln variiert werden kann, die sich beispielsweise in ihrer Geruchsrichtung unterscheiden. Beispielsweise können im Sommer andere Duftnuancen verwendet werden als im Winter.

Es ist im Sinne der Erfindung bevorzugt, dass die Öffnungen elliptisch, kreisförmig, schlitzförmig und/oder länglich ausgebildet sein können, wobei auch alle anderen Formen denkbar sind, solange sie einerseits eine hinreichend große mechanische Stabilität des Unterteils des äußeren Behälters ermöglichen und andererseits den Austritt des Duftstoffs aus dem äußeren Behälter ermöglichen. Es kann im Sinne der Erfindung auch bevorzugt sein, dass die Öffnungen in Form eines Logos eines Kunden ausgebildet sind oder ein Logo beziehungsweise Teile davon darstellen. Die Öffnungen können ferner gleichmäßig oder unregelmäßig auf der Bodenfläche des Unterteils des äußeren Behälters vorliegen.

In einem weiteren Aspekt betrifft die Erfindung ein Kit zum Auswechseln eines inneren Behälters zur Aufnahme eines Flüssigprodukts in einem Flüssigproduktspender, umfassend einen Flüssigproduktspender und ein Hilfsmittel zum Lösen einer Verschluss- und Befestigungsvorrichtung des Flüssigproduktspenders. Die Definitionen, technischen Wirkungen und überraschenden Vorteile, die für den Seifenspender beschrieben wurden, gelten für das Kit analog, und umgekehrt. Es ist im Sinne der Erfindung bevorzugt, dass das Lösen der Verschluss- und Befestigungsvorrichtung unter Verwendung des Hilfsmittels erfolgt, so dass eine Bewegung der Verschluss- und Befestigungsvorrichtung nach oben sowie eine Entnahme des inneren Behälters und/oder des Oberteils des äußeren Behälters ermöglicht wird. Es kann dann der innere Behälter aus dem Unterteil des äußeren Behälters entnommen werden. Es kann außerdem das Oberteil des äußeren Behälters vom inneren Behälter abgenommen und/oder abgezogen werden. Insbesondere kann eine berechtigte Person mit dem Hilfsmittel den Seifenspender von einem befestigten Zustand in einen Austauschzustand überführen, wobei der Begriff "Austauschzustand" vorzugsweise denjenigen Zustand bezeichnet, bei dem das Oberteil des äußeren Behälters und/oder der innere Behälter aus dem Seifenspender entnommen werden kann beziehungsweise der innere leere Behälter durch einen neuen, vollen Behälter für das Flüssigprodukt ersetzt werden kann. Das Überführen vom befestigten Zustand in einen Austauschzustand erfolgt insbesondere dadurch, dass die gebogenen Enden der Schienen und/oder der Rundstäbe der Verschluss- und Befestigungsvorrichtung mit dem Hilfsmittel auseinandergedrückt werden, so dass eine Entnahme des Oberteils des äußeren Behälters und/oder des inneren Behälters ermöglicht wird.

Es ist im Sinne der Erfindung bevorzugt, dass die Verschluss- und Befestigungsvorrichtung im befestigten Zustand so in den Führungen der Adaptervorrichtung angeordnet vorliegt, dass die gebogenen Enden der ersten und der zweiten Schiene der Verschluss- und Befestigungsvorrichtung einen verbreiterten Vorsprung der Adaptervorrichtung umgreifen und so in einem stabilen Befestigungszustand gehalten werden. Der befestigte Zustand ist insbesondere dadurch gekennzeichnet, dass die Schienen und/oder Rundstäbe im Wesentlichen parallel zueinander verlaufen, vorzugsweise in den genannten Führungen der Adaptervorrichtung. Das Hilfsmittel ist vorzugsweise so geformt und beschaffen, dass mit ihm die Schienen und/oder Rundstäbe der Verschluss- und Befestigungsvorrichtung auseinandergedrückt werden können. Eine beispielhafte Ausführung eines Hilfsmittels zeigt Figur 7. Insbesondere kann die Spitze des Hilfsmittels mit einer korrespondierenden Einkerbung in der Rückwand der Adaptervorrichtung zusammenwirken, so dass durch das Einführen des Hilfsmittels in die Kerbe die Enden der Schienen und/oder der Rundstäbe der Verschluss- und Befestigungsvorrichtung gelöst werden. Vorzugsweise korrespondiert die Form der Einkerbung mit der Form des Hilfsmittels, insbesondere des Abschnitts des Hilfsmittels, das in die Adaptervorrichtung eingeführt wird. Wenn das Hilfsmittel beispielsweise wie eine Pfeilspitze geformt ist, kann die Kerbe in der Rückwand der Adaptervorrichtung wie ein nach innen gerichteter Pfeil ausgebildet sein. Eine solche Ausgestaltung der Rückwand der Adaptervorrichtung ist in Figur 1 dargestellt. Es ist im Sinne der Erfindung ganz besonders bevorzugt, dass die Befestigung der Verschluss- und Befestigungsvorrichtung an der Adaptervorrichtung nur unter Verwendung des Hilfsmittels gelöst werden kann. Somit kann nur befugtes und berechtigtes Personal, das ein Hilfsmittel bei sich führt, den inneren Behälter für das Flüssigprodukt austauschen. Dadurch wird ein besonders manipulationssicheres Kit erhalten, bei dem insbesondere nicht von jedermann der Austausch des Seifenbehälters vorgenommen werden kann.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Die Erfindung wird anhand der nachfolgenden Figuren näher beschrieben; es zeigt:
- Figur 1: Ansicht einer bevorzugten Ausführungsform einer Adaptervorrichtung
- Figur 2: Ansicht einer bevorzugten Ausführungsform eines Oberteils des äußeren Behälters
- Figur 3: Ansicht einer bevorzugten Ausführungsform eines inneren Behälters
- Figur 4: Ansicht einer bevorzugten Ausführungsform der Erfindung zur Befestigung an einer Wand
- Figur 5: Ansicht einer bevorzugten Ausführungsform eines Unterteils des äußeren Behälters
- Figur 6: Ansicht einer bevorzugten Ausführungsform der Erfindung zur Befestigung an einer Wand
- Figur 7: Ansicht einer bevorzugten Ausführungsform des Hilfsmittels
- Figur 8: Ansicht einer bevorzugten Ausführungsform einer Verschluss- und Befestigungsvorrichtung
- Figur 9: Ansicht einer bevorzugten Ausführungsform eines Unterteils des äußeren Behälters

Figur 1 zeigt die bevorzugte Ausführungsform einer Adaptervorrichtung (16), wobei der Aufnahmekörper (12) der Vorrichtung (10) mit der Verschluss- und Befestigungsvorrichtung (14) an der Adaptervorrichtung (16) befestigt werden kann.

Figur 2 zeigt die bevorzugte Ausführungsform eines Oberteils (22) des äußeren Behälters (20). Insbesondere zeigt Figur 2 auch eine Rückwand (52) des Oberteils (22) des äußeren Behälters (20), die beispielsweise abgeplattet oder flach ausgebildet sein kann. Figur 2 zeigt die bevorzugte Ausführungsform eines inneren Behälters (18), dessen Rückwand passgenau zur Rückwand des Oberteils (22) des äußeren Behälters (20) ausgestaltet ist.

Figuren 4 und 6 zeigen bevorzugte Ausführungsformen eines Seifenspenders (10), der an einer Wand befestigt werden kann *(wall mounted dispenser).* Dazu umfasst diese bevorzugte Ausgestaltung des Seifenspenders (10) einen Wandadapter (26), mit dem eine Befestigung des Seifenspenders (10) an einer Wand erreicht werden kann. Der Wandadapter (26) wird dazu vorzugsweise an der Adaptervorrichtung (16) des Seifenspenders (10) befestigt, so dass der Wandadapter (26) im Befestigungszustand, d.h. wenn der Seifenspender (10) an der Wand befestigt ist, vorzugsweise zwischen Wand und Seifenspender (10) angeordnet vorliegt. Figur 4 und 6 zeigen den Seifenspender (10) mit seinem äußeren Behälter (20), der von einem Oberteil (22) und einem Unterteil (24) gebildet wird. In dem Unterteil (24) können Öffnungen (60) zur Abgabe eines Duftmittels und Öffnungen (28, nicht dargestellt) zum schnelleren Entweichen von Luft vorgesehen sein. Diese Öffnungen (48) erleichtern das Einführen eines inneren Behälters (18) in das Unterteil (24) des äußeren Behälters (20). Ferner kann das Unterteil (24) des äußeren Behälters (20) ein Fenster (50) umfassen, durch das der Füllstand des inneren Behälters (18), in dem sich vorzugsweise das Flüssigprodukt befindet, abgelesen werden kann. Das Fenster (50) ermöglicht vorteilhafterweise eine besonders einfache Ermittlung des Füllstands des Flüssigprodukts im inneren Behälter.

Das Unterteil (24) des äußeren Behälters (20) liegt vorzugsweise fest verbunden mit der Adaptervorrichtung (16) des Seifenspenders (10) vor, wobei die Adaptervorrichtung (16) in einem unteren Bereich eine Plattform (54) umfassen kann. In dem gezeigten verschlossenen Zustand liegt eine Verschluss- und Befestigungsvorrichtung (14) in der Adaptervorrichtung (16) eingebracht vor, wobei deren Befestigung wie anhand der Fig. 1 und 8 ersichtlich durch ein Eingreifen von Schienen mit gebogene Endabschnitte in einer Kerbe der Adaptervorrichtung vermittelt werden kann.

In einem oberen Bereich umfasst die Verschluss- und Befestigungsvorrichtung (14) ein Mittelstück (46) beziehungsweise einen Mittelbereich (46), sowie einen Ring (56), der gegenüber den übrigen Bestandteilen des Seifenspenders (10) farblich abgesetzt sein kann. Der oberste Bereich der Verschluss- und Befestigungsvorrichtung (14) , der vorzugsweise von einem nicht sichtbaren Hohlzylinder gebildet wird, ist von einem Deckel (42) umgeben. Der innere Durchmesser des Hohlzylinders ist bevorzugt so gewählt, dass dieser einen oberen Flaschenhals des inneren Behälters (18) einfassen kann und den inneren Behälter (18) mithin in dem äußeren Behälter (20) fest einschließt. Den oberen Abschluss des Seifenspenders (10) bildet die Düse (58), mit der das Flüssigprodukt an einen Nutzer abgegeben wird. Vorzugsweise umfasst die Vorrichtung (10) dazu einen geeigneten Pumpmechanismus. Es ist im Sinne der Erfindung, dass der Seifenspender (10) einen Aufnahmekörper (12) umfasst, wobei der Aufnahmekörper (12) den inneren Behälter (18) und den äußeren Behälter (20) umfasst. Der äußere Behälter (20) umfasst seinerseits ein Oberteil (22) und ein Unterteil (24), wobei in dem Innenraum des äußeren Behälters (20) der innere Behälter (18), in dem sich das Flüssigprodukt befindet, angeordnet ist. In dem illustrierten festen Zustand steht der innere Behälter (18) in dem Unterteil (24) des äußeren Behälters (20). Von oben wird der innere Behälter (18) von einem Oberteil (22) eingefasst, welches seinerseits von oben durch Verschluss- und Befestigungsvorrichtung (14) gehalten wird.

Figur 5 zeigt die bevorzugte Ausführungsform eines Unterteils (24) des äußeren Behälters (20), insbesondere seine Rückwand (52), das Fenster (50) zum Ablesen des Füllstands, sowie verschiedene Öffnungen (48, 60). Es sind vorzugsweise Öffnungen (60) zur Abgabe eines Duftmittels und/oder Luftlöcher (48) vorgesehen, die das Entweichen von Luft beim Einführen des inneren Behälters (18) in den äußeren Behälter (20) erleichtern.

In Figur 6 ist auch eine virtuelle zentrale Achse (32) dargestellt, die vorzugsweise zentral durch den Seifenspender (10) verläuft.

Figur 7 zeigt zwei bevorzugte Ausführungsformen eines Hilfsmittels (40), mit dem eine befugte Person den Seifenspender (10) von einem befestigten Zustand in einen Austauschzustand bringen kann. Das Hilfsmittel (40) bildet mit dem Seifenspender (10) vorzugsweise ein Kit. Der obere Bereich des Hilfsmittels (40) ist bevorzugt pfeilförmig ausgebildet, so dass diese Spitze in eine Einkerbung (62, siehe Figur 1) der Adaptervorrichtung (16) eingeführt werden kann. Dadurch werden die zwei Schienen (34, 36, siehe Figur 8) der Verschluss- und Befestigungsvorrichtung (14) auseinandergedrückt, so dass das Oberteil (22) des äußeren Behälters (20) und anschließend der innere Behälter (18) aus dem Seifenspender (10) beziehungsweise dem Unterteil (24) des äußeren Behälters entnommen werden kann.

Links ist eine bevorzugte Ausführungsform des Hilfsmittels (40) mit einem im wesentlichen länglichen Griff illustriert. Eine solches Hilfsmittel ist insbesondere für Anwendungsfälle geeignet, bei denen die Vorrichtung (10) freistehend oder an einer Wand befestigt vorliegt. Bei Installation der Vorrichtung mittels eines Sockels auf einem Untergrund (z.B. Waschbecken) kann der längliche Griff unhandlich sein. Wie rechts illustriert, kann es stattdessen bevorzugt sein, ein Hilfsmittel (40) zu verwenden dessen Griff senkrecht zur Ausrichtung der Spitze angeordnet. Dies ermöglicht eine besonders gute Zugänglichkeit und schnelles Öffnen auf engstem Raum.

Figur 8 zeigt die bevorzugte Ausführungsform einer Verschluss- und Befestigungsvorrichtung (14), wobei die Schienen (34, 36) der Verschluss- und Befestigungsvorrichtung (14) an ihren unteren Enden gebogene Endabschnitte (38) aufweisen können, die durch die Verwendung des Hilfsmittels (40) auseinandergedrückt werden können. Im befestigten Zustand liegen die Schienen (34, 36) bevorzugt in Führungen (44, siehe Figur 1) der Adaptervorrichtung (16) vor, wobei die gebogenen En gebogene Endabschnitte (38) in die Kerbe (62) der Adaptervorrichtung (16) eingreifen (vgl. Fig. 1)

Die Verschluss- und Befestigungsvorrichtung (14) umfasst ferner ein Mittelstück (46), das sich vorzugsweise glatt, d.h. auf gleicher Höhe, in die Oberfläche des Oberteils (24) des äußeren Behälters (20) einfügt. Die Schienen (34, 36) der Verschluss- und Befestigungsvorrichtung (14) sind vorzugsweise im Wesentlichen parallel ausgebildet, insbesondere im befestigten Zustand. Durch das Auseinanderdrücken mit Hilfe des Hilfsmittels (40) können die Schienen (34, 36) vorübergehend nicht parallel ausgebildet sein. Es ist im Sinne der Erfindung bevorzugt, dass die Schienen (34, 36) dazu die nötige Elastizität aufweisen.

Figur 9 zeigt die bevorzugte Ausführungsform eines Unterteils (24) des äußeren Behälters (20) mit Luftlöchern (48) und Öffnungen (60) zur Abgabe eines Duftstoffs.

Figur 10 illustriert eine bevorzugte Ausführungsform in welcher die Vorrichtung (10) einen Zwischenadapter (31) umfasst, welcher eine Verbindung zwischen dem Sockel (30) und dem unteren Bereich der Adaptervorrichtung (16) vermittelt. Durch Bereitstellung eines an einen jeweiligen Sockel (30) angepassten Zwischenadapter (31) kann insbesondere ein Nachrüsten der Vorrichtung (10) auf vorinstallierten Sockeln (30) einfach und kostengünstig vorgenommen werden.

### Bezugszeichenliste

- 10: Vorrichtung zur Abgabe eines Flüssigprodukts
- 12: Aufnahmekörper
- 14: Verschluss- und Befestigungsvorrichtung
- 16: Adaptervorrichtung
- 18: innerer Behälter
- 20: äußerer Behälter
- 22: Oberteil des äußeren Behälters
- 24: Unterteil des äußeren Behälters
- 26: Wandadapter
- 28: Abdeckung zum Abdecken der Verschluss- und Befestigungsvorrichtung
- 30: Sockel
- 32: zentral durch die Vorrichtung verlaufende Achse
- 34: erste Schiene
- 36: zweite Schiene
- 38: gebogener Endabschnitt der Schienen
- 40: Hilfsmittel
- 42: Deckel
- 44: Führungen der Schienen
- 46: Mittelbereich der Verschluss- und Befestigungsvorrichtung
- 48: Öffnungen
- 50: Fenster
- 52: Rückwand des inneren oder äußeren Behälters
- 54: Plattform
- 56: Ring
- 58: Düse
- 60: Öffnungen zur Abgabe eines Duftmittels
- 62: Kerbe

## Patentansprüche

1. Vorrichtung (10) zur Abgabe eines Flüssigprodukts umfassend einen Aufnahmekörper, eine Verschluss- und Befestigungsvorrichtung (14) und eine Adaptervorrichtung (16)
, wobei der Aufnahmekörper mehrteilig ausgebildet ist und mindestens einen inneren Behälter (18) zur Aufnahme des Flüssigprodukts und einen zweiteilig ausgebildeten äußeren Behälter (20) umfasst, wobei der äußere Behälter (20) ein Oberteil (22) und ein Unterteil (24) umfasst und dazu eingerichtet ist, den inneren Behälter (18) aufzunehmen und zu umhüllen, wobei der Aufnahmekörper mit der Verschluss- und Befestigungsvorrichtung (14) an der Adaptervorrichtung (16) befestigbar ist.

2. Vorrichtung (10) zur Abgabe eines Flüssigprodukts nach Anspruch 1
**dadurch gekennzeichnet, dass**
die Vorrichtung (10) einen Wandadapter (26) umfasst, wobei der Wandadapter (26) mit der Verschluss- und Befestigungsvorrichtung (14) der Vorrichtung (10) so zusammenwirkt, dass die Vorrichtung (10) an einer Wand befestigbar ist.

3. Vorrichtung (10) zur Abgabe eines Flüssigprodukts nach Anspruch 1
**dadurch gekennzeichnet, dass**
die Vorrichtung (10) eine Abdeckung zum Abdecken der Verschluss- und Befestigungsvorrichtung (14) umfasst, sowie einen Sockel (30), wobei der Sockel (30) an einem unteren Bereich der Adaptervorrichtung (16) befestigbar ist und eine Aufstellung und/oder eine Befestigung der Vorrichtung (10) an einem Untergrund ermöglicht, wobei bevorzugt der Sockel (30) so ausgebildet ist, dass eine zentral durch die Vorrichtung (10) verlaufende Achse (32) mit einer Ebene, die vom Untergrund gebildet wird, einen Neigungswinkel α einschließt, wobei der Neigungswinkel α kleiner als 90 ° ist.

4. Vorrichtung (10) zur Abgabe eines Flüssigprodukts nach einem oder mehreren der vorhergehenden Ansprüche
**dadurch gekennzeichnet, dass**
die Verschluss- und Befestigungsvorrichtung (14) eine erste Schiene (34) und eine zweite Schiene (36) umfasst, wobei die Schienen (34, 36) in ihren unteren Bereichen gebogene Endabschnitte (38) aufweisen, wobei bevorzugt
die Schienen (34, 36) in einem befestigten Zustand im Wesentlichen parallel zueinander verlaufen und wobei die Schienen (34, 36) im Bereich der gebogenen Endabschnitte (38) mit einem Hilfsmittel (40) auseinanderdrückbar sind.

5. Vorrichtung (10) zur Abgabe eines Flüssigprodukts nach einem oder mehreren der vorhergehenden Ansprüche
**dadurch gekennzeichnet, dass**
ein oberer Bereich der Verschluss- und Befestigungsvorrichtung (14) einen Deckel (42) umfasst, wobei bevorzugt der obere Bereich der Verschluss- und Befestigungsvorrichtung (14) mit dem Deckel (42) einen Durchmesser von 2 bis 5 cm, bevorzugt 3 bis 4 cm, besonders bevorzugt von 3,4 bis 3,8 cm und am meisten bevorzugt von 3,6 cm aufweist.

6. Vorrichtung (10) zur Abgabe eines Flüssigprodukts nach Anspruch 4 oder 5
**dadurch gekennzeichnet, dass**
die Adaptervorrichtung (16) Führungen (44) zur Führung der Schienen (34, 36) umfasst.

7. Vorrichtung (10) zur Abgabe eines Flüssigprodukts nach einem oder mehreren der vorhergehenden Ansprüche
**dadurch gekennzeichnet, dass**
das Unterteil (24) des äußeren Behälters (20) fest verbunden mit der Verschluss- und Befestigungsvorrichtung (14) vorliegt.

8. Vorrichtung (10) zur Abgabe eines Flüssigprodukts nach einem oder mehreren der vorhergehenden Ansprüche
**dadurch gekennzeichnet, dass**
der innere Behälter (18) dazu eingerichtet ist, ein Volumen von mindestens 300 ml Flüssigprodukt aufzunehmen.

9. Vorrichtung (10) zur Abgabe eines Flüssigprodukts nach einem oder mehreren der vorhergehenden Ansprüche
**dadurch gekennzeichnet, dass**
die Verschluss- und Befestigungsvorrichtung (14) Mittel umfasst, mit denen ein unerwünschtes Öffnen und/oder Austauschen des inneren Behälters durch Unbefugte vermieden wird.

10. Vorrichtung (10) zur Abgabe eines Flüssigprodukts nach einem oder mehreren der vorhergehenden Ansprüche
**dadurch gekennzeichnet, dass**
die Verschluss- und Befestigungsvorrichtung (14) einen Mittelbereich (46) umfasst, der integriert in eine Oberfläche des Oberteils (22) des äußeren Behälters (20) vorliegt.

11. Vorrichtung (10) zur Abgabe eines Flüssigprodukts nach einem oder mehreren der vorhergehenden Ansprüche
**dadurch gekennzeichnet, dass**
die Vorrichtung ein Fenster (50) zur Anzeige eines Füllstandes aufweist.

12. Vorrichtung (10) zur Abgabe eines Flüssigprodukts nach einem oder mehreren der vorhergehenden Ansprüche
**dadurch gekennzeichnet, dass**
Abmessungen des inneren Behälters (18) mit Abmessungen des Oberteils (22) und/oder des Unterteils (24) des äußeren Behälters (20) so korrespondieren, dass der innere Behälter (18) in das Unterteil (24) des äußeren Behälters (20) einführbar ist.

13. Vorrichtung (10) zur Abgabe eines Flüssigprodukts nach einem oder mehreren der vorhergehenden Ansprüche
**dadurch gekennzeichnet, dass**
die Vorrichtung (10) eine Düse (58) zur Abgabe des Flüssigprodukts aufweist, wobei die Düse (58) von der Vorrichtung (10) abziehbar ist.

14. Vorrichtung (10) zur Abgabe eines Flüssigprodukts nach einem oder mehreren der vorhergehenden Ansprüche
**dadurch gekennzeichnet, dass**
das Unterteil (24) des äußeren Behälters (20) Öffnungen (60) zur Abgabe eines Duftmittels umfasst, wobei das Duftmittel in dem Unterteil (24) des äußeren Behälters (20) vorliegt.

15. Kit zum Auswechseln eines inneren Behälters (18) zur Aufnahme eines Flüssigprodukts in einer Vorrichtung (10) zur Abgabe eines Flüssigprodukts, wobei das Kit eine Vorrichtung (10) zur Abgabe eines Flüssigprodukts (10) gemäß einem der vorherigen Ansprüche und ein Hilfsmittel (40) zum Lösen einer Verschluss- und Befestigungsvorrichtung (14) der Vorrichtung (10) zur Abgabe eines Flüssigprodukts umfasst.

## Claims

1. Device (10) for dispensing a liquid product comprising a receiving body, a locking and fastening device (14) and an adapter device (16),
wherein the receiving body is of multi-part design and comprises at least one inner container (18) for receiving the liquid product and an outer container (20) of two-part design, wherein the outer container (20) comprises an upper part (22) and a lower part (24) and is adapted to receive and enclose the inner container (18), wherein the receiving body (12) can be fastened to the adapter device (16) by means of the locking and fastening device (14).

2. Device (10) for dispensing a liquid product according to claim 1 **characterized in that**
the device (10) comprises a wall adapter (26), wherein the wall adapter (26) cooperates with the locking and fastening device (14) of the device (10) in such a way that the device (10) can be fastened to a wall.

3. Device (10) for dispensing a liquid product according to claim 1 **characterized in that**
the device (10) comprises a cover for covering the locking and fastening device (14), and a base (30), wherein the base (30) can be fastened to a lower region of the adapter device (16) and enables the device (10) to be installed on a substrate and/or fastened to a substrate, wherein preferably
the base (30) is formed such that an axis (32) extending centrally through the device (10) includes an angle of inclination with a plane formed by the substrate, the angle of inclination being less than 90°.

4. Device (10) for dispensing a liquid product according to one or more of the preceding claims
**characterized in that**
the locking and fastening device (14) comprises a first rail (34) and a second rail (36), the rails (34, 36) exhibiting curved end portions (38) in their lower regions, wherein preferably the rails (34, 36) run essentially parallel to one another in a fastened state, and are configured to allow for the rails (34, 36) to be pressed apart in a region of the curved end portions (38) by means of an auxiliary tool (40).

5. Device (10) for dispensing a liquid product according to one or more of the preceding claims
**characterized in that**
an upper portion of the locking and fastening device (14) comprises a lid (42), wherein preferably the upper portion of the locking and fastening device (14) with the lid (42) exhibits a diameter of 2 to 5 cm, preferably 3 cm to 4 cm, more preferably 3.4 cm to 3.8 cm and most preferably 3.6 cm.

6. Device (10) for dispensing a liquid product according to claim 4 or 5 **characterized in that**
the adapter device (16) comprises guides (44) for guiding the rails (34, 36).

7. Device (10) for dispensing a liquid product according to one or more of the preceding claims
**characterized in that**
the lower part (24) of the outer container (20) is firmly connected to the locking and fastening device (14).

8. Device (10) for dispensing a liquid product according to one or more of the preceding claims
**characterized in that**
the inner container (18) is adapted to hold a volume of at least 300 ml of liquid product.

9. Device (10) for dispensing a liquid product in accordance with one or more of the preceding claims
**characterized in that**
the locking and fastening device (14) comprises means for preventing unwanted opening and/or replacement of the inner container by unauthorized personal.

10. Device (10) for dispensing a liquid product according to one or more of the preceding claims
**characterized in that**
the locking and fastening device (14) comprises a central portion (46) which is integrated in a surface of the upper part (22) of the outer container (20).

11. Device (10) for dispensing a liquid product according to one or more of the preceding claims
**characterized in that**
the device comprises a window (50) for indicating a filling level.

12. Device (10) for dispensing a liquid product according to one or more of the preceding claims
**characterized in that**
the dimensions of the inner container (18) correspond with the dimensions of the upper part (22) and/or the lower part (24) of the outer container (20) in such a manner that the inner container (18) may be inserted into the lower part (24) of the outer container (20).

13. Device (10) for dispensing a liquid product according to one or more of the preceding claims
**characterized in that**
the device (10) exhibits a nozzle (58) for dispensing the liquid product, the nozzle (58) being removable from the device (10).

14. Device (10) for dispensing a liquid product according to one or more of the preceding claims
**characterized in that**
the lower part (24) of the outer container (20) comprises openings (60) for dispensing a fragrance, wherein the fragrance is present in the lower part (24) of the outer container (20).

15. A kit for replacing an inner container (18) for containing a liquid product in a device (10) for dispensing a liquid product (10), the kit comprising a device (10) for dispensing a liquid product according to one of the preceding claims and an auxiliary tool (40) for releasing a locking and fastening device (14) of the device (10) for dispensing a liquid product.

## Revendications

1. Dispositif (10) de distribution d'un produit liquide comprenant un corps de réception, un dispositif de fermeture et de fixation (14) et un dispositif adaptateur (16), dans lequel le corps de réception est formé de plusieurs parties et comprend au moins un récipient intérieur (18) pour recevoir le produit liquide et un récipient extérieur (20) formé de deux parties, dans lequel le récipient extérieur (20) comprend une partie supérieure (22) et une partie inférieure (24) et est conçu pour recevoir et entourer le récipient intérieur (18), dans lequel le corps de réception peut être fixé au dispositif adaptateur (16) par le dispositif de fermeture et de fixation (14).

2. Dispositif (10) de distribution d'un produit liquide selon la revendication 1
**caractérisé en ce que**
le dispositif (10) comprend un adaptateur mural (26), dans lequel l'adaptateur mural (26) coopère avec le dispositif de fermeture et de fixation (14) du dispositif (10) de sorte que le dispositif (10) peut être fixé sur un mur.

3. Dispositif (10) de distribution d'un produit liquide selon la revendication 1
**caractérisé en ce que**
le dispositif (10) comprend un couvercle pour recouvrir le dispositif de fermeture et de fixation (14), ainsi qu'une base (30), dans lequel la base (30) peut être fixée à une zone inférieure du dispositif adaptateur (16) et permet un montage et/ou une fixation du dispositif (10) sur un fond, dans lequel la base (30) est de préférence conçue de sorte qu'un axe (32) se prolongeant au centre du dispositif (10) forme un angle d'inclinaison α avec un plan qui est formé par le fond, dans lequel l'angle d'inclinaison α est inférieur à 90°.

4. Dispositif (10) de distribution d'un produit liquide selon une ou plusieurs des revendications précédentes **caractérisé en ce que**
le dispositif de fermeture et de fixation (14) comprend un premier rail (34) et un second rail (36), dans lequel les rails (34, 36) présentent dans leur zone inférieure des sections d'extrémité incurvées (38), dans lequel de préférence les rails (34, 36) se prolongent sensiblement parallèlement l'un à l'autre à l'état fixé et dans lequel les rails (34, 36) peuvent être écartés au niveau des sections d'extrémité incurvées (38) à l'aide d'un moyen auxiliaire (40).

5. Dispositif (10) de distribution d'un produit liquide selon une ou plusieurs des revendications précédentes **caractérisé en ce que**
une zone supérieure du dispositif de fermeture et de fixation (14) comprend un couvercle (42), dans lequel la zone supérieure du dispositif de fermeture et de fixation (14) avec le couvercle (42) présente de préférence un diamètre de 2 à 5 cm, de préférence de 3 à 4 cm, de manière particulièrement préférée de 3,4 à 3,8 cm et de manière préférée entre toutes de 3,6 cm.

6. Dispositif (10) de distribution d'un produit liquide selon la revendication 4 ou 5
**caractérisé en ce que**
le dispositif adaptateur (16) comprend des guides (44) pour guider les rails (34, 36).

7. Dispositif (10) de distribution d'un produit liquide selon une ou plusieurs des revendications précédentes **caractérisé en ce que**
la partie inférieure (24) du récipient extérieur (20) est reliée solidement au dispositif de fermeture et de fixation (14).

8. Dispositif (10) de distribution d'un produit liquide selon une ou plusieurs des revendications précédentes **caractérisé en ce que**
le récipient intérieur (18) est conçu pour contenir un volume d'au moins 300 ml de produit liquide.

9. Dispositif (10) de distribution d'un produit liquide selon une ou plusieurs des revendications précédentes **caractérisé en ce que**
le dispositif de fermeture et de fixation (14) comprend des moyens permettant d'éviter une ouverture involontaire et/ou un remplacement du récipient intérieur par des personnes non autorisées.

10. Dispositif (10) de distribution d'un produit liquide selon une ou plusieurs des revendications précédentes **caractérisé en ce que**
le dispositif de fermeture et de fixation (14) comprend une zone centrale (46) qui est intégrée dans une surface de la partie supérieure (22) du récipient extérieur (20).

11. Dispositif (10) de distribution d'un produit liquide selon une ou plusieurs des revendications précédentes **caractérisé en ce que**
le dispositif présente une fenêtre (50) pour afficher un niveau de remplissage.

12. Dispositif (10) de distribution d'un produit liquide selon une ou plusieurs des revendications précédentes **caractérisé en ce que**
les dimensions du récipient intérieur (18) correspondent aux dimensions de la partie supérieure (22) et/ou de la partie inférieure (24) du récipient extérieur (20) de sorte que le récipient intérieur (18) peut s'insérer dans la partie inférieure (24) du récipient extérieur (20).

13. Dispositif (10) de distribution d'un produit liquide selon une ou plusieurs des revendications précédentes **caractérisé en ce que**
le dispositif (10) présente une buse (58) pour la distribution du produit liquide, dans lequel la buse (58) peut être retirée du dispositif (10).

14. Dispositif (10) de distribution d'un produit liquide selon une ou plusieurs des revendications précédentes **caractérisé en ce que**
la partie inférieure (24) du récipient extérieur (20) comprend des ouvertures (60) pour distribuer un parfum, dans lequel le parfum est présent dans la partie inférieure (24) du récipient extérieur (20).

15. Kit de remplacement d'un récipient intérieur (18) pour recevoir un produit liquide dans un dispositif (10) de distribution d'un produit liquide, dans lequel le kit comprend un dispositif (10) de distribution d'un produit liquide (10) selon l'une des revendications précédentes et un moyen d'aide (40) au déverrouillage d'un dispositif de fermeture et de fixation (14) du dispositif (10) de distribution d'un produit liquide.
